# DEMANDE DE BREVET EUROPEEN

(11) **EP 4 166 736 A1**
(43) Date de publication de la demande: **19.04.2023**
(21) Numéro de dépôt: 21020513.4
(22) Date de dépôt: 13.10.2021
(51) Int. Cl.: E04H 15/32, B65H 75/44, B66D 1/24, B66D 1/26, B66D 3/00

(54) **APPAREIL MULTIFONCTIONS DANS LE DOMAINE DES JEUX GONFLABLES : EXTRACTION DE PIQUETS, PLIAGE, ENROULEMENT ET CHARGEMENT DES JEUX GONFLABLES DANS UN VÉHICULE**

(71) Demandeur: Najib, Dadouchi Mohamed, 66140 Canet En Roussillon (FR)
(72) Inventeur: Najib, Dadouchi Mohamed, 66140 Canet En Roussillon (FR)

(57) **Abrégé**

La présente invention concerne un appareil multifonctions, utilisable dans le domaine de l'animation avec les jeux gonflables. Traditionnellement, les exploitants de jeux gonflables se mettent à plusieurs pour plier, enrouler et charger les gonflables dans un véhicule tout en fournissant un effort considérable. Il existe par ailleurs un procédé qui sert uniquement à enrouler les gonflables de petite et moyenne taille, mais il est inadapté pour les grands gonflables.

L'appareil multifonctions est particulièrement adapté pour remédier aux inconvénients cités ci-dessus, il intervient dans toutes les phases qui suivent la fin de l'animation. Il permet :
• D'extraire les piquets qui servent à fixer les jeux gonflables au sol.
• De plier les jeux gonflables.
• D'enrouler les jeux gonflables.
• De charger les jeux gonflables dans le camion.
• De réaliser toutes ces actions à l'aide d'un seul opérateur, rapidement, quasiment sans effort

## Description

### Domaine technique de l'invention

La présente invention concerne un appareil multifonctions utilisable dans de nombreux domaines : les jeux gonflables, la location des chapiteaux, les chapiteaux de cirque, l'enroulement de moquettes... L'utilité de cet appareil sera démontrée dans le domaine des jeux gonflables où il se montre particulièrement efficace. Il intervient dans les quatre phases qui suivent la fin de l'animation :
- Il permet d'extraire les piquets qui servent à fixer les jeux gonflables au sol.
- Il permet de plier les jeux gonflables.
- Il permet d'enrouler les jeux gonflables.
- Il permet de charger les jeux gonflables dans le camion.

### État de la technique antérieure

Traditionnellement, pour plier et enrouler un jeu gonflable, il faut généralement de 2 à 5 personnes en fonction de la taille du jeu. Les participants fournissent de gros efforts.

Il est connu un dispositif à enrouler les jeux gonflables sur le marché breveté FR3005643A1. Il s'agit d'un appareil utilisant un moyen de tenue du jeu gonflable, un système de cliquets et deux manches qui enroulent le jeu par un mouvement de va et vient. Ce dispositif manuel peut à l'aide d'un seul opérateur enrouler facilement un petit jeu, mais avec beaucoup d'efforts un jeu de taille moyenne.

Ce dispositif a des inconvénients et des limitations :
Il ne peut en aucun cas enrouler un jeu de grande taille pesant plus de 400 ou 500 kg à l'aide d'un seul opérateur. En outre, il existe un risque de blessure inhérent à l'effort considérable déployé. Ce dispositif est en mesure de faire uniquement l'enroulement des jeux gonflables.

### Exposé de l'invention

La présente invention est unique dans le sens où c'est le seul dispositif :
- Capable de faire l'extraction des piquets Fig 6 dessins A, B et C.
- Capable d'effectuer le pliage des jeux gonflables Fig 8 A, B et C ainsi que Fig 19 A, B et C.
- Capable d'enrouler les très grands jeux Fig 10 dessins A, B, C, D et Fig 20 dessins A, B, C, D et E
- capable de faire le chargement des jeux dans le camion Fig 11, Fig 12 dessins A, B, C, D, E, F, G, H.
- Capable d'effectuer ces quatre opérations à l'aide d'un seul opérateur, quel que soit la taille et le poids du jeu gonflable.
- Capable d'effectuer ces quatre opérations en demandant à l'opérateur un très faible effort.
- Capable de faire ces quatre opérations en un temps très court par rapport à l'état de l'art existant, ou par rapport à la méthode traditionnelle sans l'aide d'appareils.

Lors de la réalisation des quatre taches dont cet appareil est capable, le rôle de l'opérateur reste la plupart du temps d'ordre technique, Il doit :
- Placer l'appareil multifonctions correctement.
- Actionner l'appareil multifonctions par le biais de la commande à distance.
- Surveiller le bon déroulement des opérations.

### Intérêt de cette invention

Cet appareil multifonctions présente donc un quadruple intérêt :
- Il protège la santé de l'opérateur.
- Il fait réaliser d'importantes économies de personnel.
- Il fait gagner du temps.
- il ouvre de nouvelles perspectives à l'exploitant, car il peut désormais acquérir des jeux de grandes dimensions sans avoir besoin de beaucoup de personnel.

### Étude de l'appareil multifonctions

L'appareil multifonctions se décline en deux types :
- Le type bloc appareil multifonctions en mode treuil Fig 5, nommé (42) Fig 8...
- Le type appareil multifonctions avec axe rotatif d'enroulement Fig 13....

L'appareil multifonctions, de par sa conception, peut réaliser les quatre taches (extraire les piquets, plier, enrouler et charger le jeu gonflable dans un véhicule) dans chacun des deux types cités ci-dessus.

Si l'appareil multifonctions devait être construit selon un seul type (en mode treuil ou en mode avec axe rotatif d'enroulement) il remplirait quand même les quatre taches au même titre que s'il était construit en incluant les deux types. Chacun de ces modes offrant des avantages et des inconvénients qui sont expliqué plus loin. D'où l'intérêt de créer un appareil cumulant les deux modes.

### 1. Le type bloc appareil multifonctions en mode treuil (42)

### a. Composition

### [Fig 1]

Cette figure représente une vue des éléments intérieurs du bloc appareil multifonctions :
- (1) Cube soudé à l'axe du réducteur (2) et servant à entraîner dans sa rotation l'axe rotatif cylindrique (59) par le biais de de son extrémité creuse (57) où il vient se loger Fig 13, 14. Idem pour les axes rotatifs carrés (74) Fig 15A ou (79) Fig 22. Il peut revêtir des formes et tailles différentes : hexagonale, octogonale, rectangulaire, en étoile, forme de pignon...
- (1b) Trou situé sur le cube (1) et ayant son vis à vis sur la pièce (57) Fig 13 à 17.
- (2) Arbre de sortie du motoréducteur que l'on nommera «axe du réducteur» ou axe (2).
- (3) Palier à roulement fixé à la partie basse de l'armature (26) du bloc appareil multifonctions (42) qui sert à stabiliser l'axe (2) et évite qu'il ne se torde lorsqu'il entraîne dans sa rotation la poulie (4) ou l'axe rotatif d'enroulement (59), (74) Fig 1 à 4, Fig 13 à 15. Dans un autre mode de réalisation, surtout pour les motoréducteurs les plus puissants, le diamètre important (43 mm) de l'axe (2) dans le cas du réducteur NMRV 110 par exemple, permet de se passer du palier à roulement (3).
- (4) Poulie du treuil.
- (4b) Représente 4 tiges cylindriques avec leurs supports, réparties tout autour de la poulie (4) et dont le rôle est d'empêcher les câbles (5) ou (8) de sortir de la poulie (4).
- (5) Câble utilisé dans la fonction extracteur de piquets Fig 6.
- (6) Deux supports de l'axe de la poulie (7) de l'extracteur de piquets. Ils se fixent sur le cadre (21) et en éloignent la poulie de plusieurs centimètres pour éviter que le piquet (35) ne s'y coince lors de l'extraction.
- (7) Poulie de l'extracteur de piquets. Elle est montée sur un axe fixé sur les supports (6) et permet de dérouler et guider le câble (5) qui part de la poulie (4) et s'accroche au piquet (35) par le biais d'un mousqueton (non représenté).
- (8) Câble utilisé dans les fonctions pliage Fig 8, enroulement Fig 9 et 10, chargement Fig 11 et 12.
- (9) Cylindre en caoutchouc démontable, situé au bout du câble (8). Il appuie sur la partie mobile (12) du système pivotant, le fait pivoter et appuyer sur le contacteur (13) coupe moteur. Le retour du système pivotant à sa position de repos se fait grâce à un ressort (non visible).
- (10) Cylindre creux entourant la pièce (11) et permettant à la partie mobile (12) du coupe moteur de pivoter.
- (11) Cylindre fixé sur la tôle de la façade avant du bloc moteur, il permet à la partie mobile du coupe moteur de pivoter.
- (12) Partie pivotante du coupe moteur, sous l'action du cylindre (9), elle appuie sur le bouton poussoir du coupe moteur.
- (13) Bouton poussoir du coupe moteur.
- (14) Boîtier coupe moteur. Il est activé sous l'action du bouton poussoir (13). Il est raccordé au variateur (22) (câble non représenté)
- (15) Réducteur.
- (16) Moteur électrique
- (17) Boîte à bornes de câblage du moteur électrique.
- (18) Tube carré creux permettant de loger la barre (64) Fig 14 du cadre utilisé lors de l'utilisation avec l'axe rotatif.
- (19) Boîtier contenant la prise d'alimentation électrique du moteur (16) ainsi qu'un di sj oncteur.
- (20) Boîtier contenant le module de contrôle du variateur (22), filaire ou télécommandé.
- (21) Une partie de l'armature de l'enrouleur multifonctions
- (22) Variateur servant à contrôler la vitesse et le sens de rotation du motoréducteur.
- (23) Deux demi anneaux fixés à l'arrière de l'armature. Ils permettent de fixer à l'armature les sangles d'ancrage au sol (24) par le biais des anneaux (30) Fig 3.
- (24) Sangles arrière (mais également avant non visibles sur ce dessin) permettant d'ancrer le bloc appareil multifonctions au sol lors de son utilisation.
- (25) Plaque supportant le moteur électrique (16) et le variateur (22).
- (26) Barre servant à fixer le réducteur (15) à l'armature du cadre (21).

Les éléments (4), (5), (6) et (7) constituent l'extracteur de piquets.

Les éléments (10), (11), (12), constituent le système pivotant du coupe moteur.

Les éléments (10), (11), (12), (13) et (14) constituent le coupe moteur complet.

Les éléments (15), (16) et (17) constituent le motoréducteur qui génère la rotation de l'ensemble. Pour des raisons de visibilité, les câbles électriques reliant les éléments suivants ne sont pas dessinés : l'alimentation électrique du secteur 220V ou 380V au disjoncteur contenu dans le boîtier (19), le disjoncteur au variateur (22), le variateur (22) au moteur électrique par le biais des bornes du boîtier à bornes (17), le variateur (22) au module de commande dont la télécommande ou commande filaire est placée dans le boîtier (20), le variateur (22) au boîtier coupe moteur (14).

### [Fig 2]

La figure Fig 2A représente un éclaté du système qui génère la rotation, la Fig 2B représente une vue de haut de l'appareil multifonctions.
- (2b) Représentent deux pièces (des clavettes) qui se logent dans les creux (2c). Le rôle de ces pièces est de se loger dans les creux prévus à cet effet dans le réducteur (15) par le biais du creux (15b) et dans la poulie (4) par le biais du creux (4c) prévu à cet effet. Une fois ces deux pièces (2b) placées dans leurs logements respectifs, l'axe (2) devient solidaire du réducteur (15) et de la poulie (4). La rotation produite par le motoréducteur se transmet à l'axe (2) qui la transmet à son tour à la poulie (4), au cube (1) et à l'axe rotatif décris plus loin.
- (2c) Logements des pièces (2b).
- (4c) Trou cylindrique comprenant un espace pour loger les pièces (2b).
- (15b) Trou cylindrique comprenant un espace pour loger les pièces (2b).
- (27) Deux demi anneaux fixés sur la partie avant de l'armature. Ils permettent de fixer la sangle (43) utilisée lors de l'enroulement des jeux en mode treuil Fig 10. Ils servent également à stabiliser appareil multifonctions en utilisant deux sangles avec leurs anneaux comme pour la partie arrière lors du chargement du jeu dans le véhicule (sangles non représentées dans Fig 12).
- (28) L'un des deux logements des supports (6) de la poulie (7) de l'extracteur de piquets. Cet élément (28) est fixé sur la barre verticale avant de l'armature (21), non représentée ici.
- (29) Le deuxième logement des supports (6) de la poulie (7). Cet élément est directement fixé sur la partie horizontale inférieure de l'armature (21).

### [Fig 3]

Cette figure représente la même vue que la Fig 1 mais incluant l'armature complète et les roues.
- (30) Anneaux fixés sur les sangles (24) et qui permettent d'ancrer le bloc moteur au sol.
- (31) Roues freinées capables de supporter jusqu'à 300 kg chacune, permettant au bloc appareil multifonctions (42) de se déplacer. Les roues arrière sont articulées et directionnelles.
- (32) Barres supérieures de l'armature qui servent à guider l'enrouleur lorsque l'opérateur le déplace mais également de le soulever ou de le fixer dans le véhicule lors de son transport.

### [Fig 4]

Cette figure représente une vue rapprochée oblique de l'avant du bloc appareil multifonctions. Elle est centrée sur les éléments composant :

La fonction treuil frontal : (4), (8), (9), (10), (11), (12), (13) et (14).

La fonction extracteur de piquets : (4), (5), (6) (7), (28) et (29).

### [Fig 5]

La figure Fig 5A représente une vue du bloc appareil multifonctions complet habillé de tôles.

La Fig 5B représente une vue de la fonction treuil latéral conçu selon un autre mode de fonctionnement. Il remplit les mêmes fonctions que le treuil frontal. Il est composé d'une poulie latérale (1A) amovible qui se connecte au cube (1) par sa partie carrée creuse (le). Lors de l'utilisation dans ce mode avec la poulie sur le côté, il est préférable d'ancrer l'appareil multifonctions (42) non seulement avec les anneaux arrière (30) mais également en utilisant les deux demi-anneaux avant (27) avec des sangles et anneaux comme pour l'ancrage arrière.

Ou selon un autre mode de fonctionnement, la poulie 1A se met directement sur l'axe rotatif d'enroulement carré (74). Cet axe (74) se place sur le cube (1) Fig 25. Dans ce cas l'ancrage se fait en deux points à l'arrière.de l'appareil multifonctions comme sur la Fig 19.
- (1e) Pièce carrée creuse qui permet de connecter la poulie latérale au cube (1).
- (1f) Logement du câble sur la poulie.
- (1g) Vue du creux de la pièce (le).
- (5b) Câble de l'extracteur latéral.
- (5c) Mousqueton qui se raccorde au piquet à extraire.
- (1A) est constitué par les pièces (1e), (1f), (1g), (5b) et (5c). Elle joue le rôle de poulie latérale dans cette configuration.
- (33) Plaques en tôle de 1,5 mm d'épaisseur fixées sur l'armature. On remarque que la pièce (11) du coupe moteur est fixée sur la tôle de la façade avant.
- (34) Découpe ronde dans la tôle (33) qui habille la façade latérale. Cette découpe, suffisamment grande et non coupante car épaissie permet de laisser passer la main afin de passer la goupille (le) à travers les trous (1b) situés dans le cube (1) et dans la pièce (57) Fig 16 en toute sécurité.

### b. Fonctions

L'appareil multifonctions remplit 4 fonctions différentes :
- La fonction extracteur de piquets.
- La fonction pliage des jeux.
- La fonction enroulement des jeux.
- La fonction chargement des jeux dans le camion.

### i. Fonction extracteur de piquets Fig 6 dessins A, B et C

Le bloc appareil multifonctions permet d'extraire les piquets qui ancrent le gonflable au sol.

### [Fig 6]

Cette figure est représentée par trois dessins A, B et C. Ils représentent appareil multifonctions en action pendant une opération d'extraction de piquet du sol.
- (35) Piquet passé à travers l'anneau situé sur le pourtour du gonflable et enfoncé dans le sol (36). Il sécurise le gonflable et évite qu'il ne se retourne sous l'effet du vent.
- (36) Le sol vu en coupe.

Les dessins représentent :
- A : Le piquet est entièrement enfoncé dans le sol. L'extracteur de piquets est placé au-dessus, le câble (5) est relié au piquet (35) par le biais d'un mousqueton à fixation rapide (non représenté)
- B : L'opérateur a activé la rotation de la poulie (4) qui a tiré sur le câble (5). Ce dernier passe sur la petite poulie (7) qui est à l'aplomb du piquet (35). Le câble remonte et entraîne à sa suite le piquet (35). Ce dernier est représenté à moitié extrait du sol sur ce dessin.
- C : Sur ce dessin la poulie (4) a continué sa rotation jusqu'à extraire complètement le piquet.

Selon le deuxième mode avec la poulie latérale 1A Fig 25, on place l'appareil multifonctions à côté du piquet à extraire, la poulie latérale (1A) placée à l'aplomb. La rotation du cube (1) enroule le câble (5b) et extrait le piquet (35) selon le même mode opératoire que celui de l'extracteur frontal.

### ii. Fonction pliage du jeu Fig 8

### 1. Pliage traditionnel et ses limitations

L'explication du pliage va se faire en prenant en exemple un jeu gonflable de 7 m de large sur 12 m de long. L'action se passe après l'utilisation, jeu dégonflé, les parois et obstacles arrangés pour le pliage.

Il faut ramener le jeu, à une dimension propice à l'enroulement. Dans notre cas, ce sera 1m75 sur 12 m.

### MISE EN ŒUVRE

### [Fig 7]

Cette figure représente un jeu gonflable dégonflé prêt à être plié. Les dessins 1,2 et 3 représentent les différentes étapes du pliage. Concrètement, on imagine que le jeu est composé de 4 lés de 1m75 sur 12m chacun.
- Dessin 1 : on va les nommer lé A, lé B, lé C et lé D.
- Dessin 2 : représente le lé A qui a été rabattu sur le lé B et le lé C qui a été rabattu sur le lé D, on obtient un lé global de 3m50 large sur 12m de long.
- Dessin 3 : représente les deux lés superposés A et B qui ont été rabattus sur les lés superposés C et D. on se retrouve donc avec les quatre lés A, B, C et D superposés. Le jeu est en position idéale pour être enroulé, soit 1m75 sur 12m.

Traditionnellement, le pliage se fait manuellement et pose de gros problèmes au moment où il faut rabattre les deux lés superposés A et B sur les lés C et D (le passage du dessin 2 au dessin 3) :
Les deux lés superposés représentent une épaisseur importante et un poids considérable très difficiles à saisir et à rabattre à mains nues. Lors de l'effort, les ongles se cassent et la peau située au-dessus de l'ongle subit un frottement intense, s'irrite très vite, forme souvent des cloques et devient douloureuse, compliquant d'avantage le pliage. Cette manœuvre est difficile, même effectuée à plusieurs personnes.

### 2. Solution proposée : l'appareil multifonctions en mode treuil et pince-étau

Pour résoudre ces problèmes, nous allons utiliser deux outils :
- Une ou plusieurs pinces-étau (non décrite car elle fait l'objet d'un dépôt de brevet à part).
- L'appareil multifonctions en mode treuil ou en mode axe rotatif.

Le pliage avec le bloc appareil multifonctions en mode treuil (42)

Pour plier le jeu gonflable, l'appareil multifonctions, nécessite deux conditions pour fonctionner :
- Il lui faut un point d'ancrage qui se fait par le biais des anneaux (30) Fig 3, Fig 8 et des piquets que l'on enfonce dans le sol. Si ce n'est pas possible, l'opérateur passe une corde dans les anneaux (30) et l'enroule autour d'un arbre, clôture, véhicule...
- Il a besoin d'être placé à une distance minimale de 1m 50 à 2 m du jeu à plier.

On a constaté précédemment que le pliage des très grands jeux est difficile à réaliser par la méthode traditionnelle. L'utilisation de l'appareil multifonctions en mode treuil permet à l'opérateur de s'acquitter de cette tâche seul et en fournissant un effort extrêmement réduit.

### [Fig 8]

Cette figure résume le pliage d'un jeu gonflable en utilisant le bloc appareil multifonctions en mode treuil (42) et les pinces-étau. Les dessins A, B et C montrent le pliage en trois étapes :
- Le dessin A : représente le jeu gonflable à l'étape où le lé A est positionné sur le lé B et le lé C est positionné sur le lé D. (voir Fig 7, dessin 2). Les lés superposés A et B sont pris en sandwich et fortement serrés par deux pinces montées en série (41). L'ensemble est prêt à être plié par le bloc appareil multifonctions en mode treuil (42) grâce à son câble (8). Le bloc appareil multifonctions est ancré au sol par le biais des anneaux (30) et des piquets (non représentés).
- Le dessin B : représente le jeu gonflable aux trois quarts plié. Le treuil a été actionné. Il a tiré sur le câble (8) qui a entraîné à sa suite les pinces-étau et le jeu gonflable.
- Le dessin C : représente le jeu gonflable entièrement plié. Appareil multifonctions a continué son action jusqu'à plier complètement le jeu gonflable.
- (37) Jeu gonflable.
- (38) Câbles reliant les pinces-étau au câble (8) de l'appareil multifonctions en mode treuil (42).
- (39) Anneau permettant de faire la jonction entre les câbles (38) et le câble (8).
- (40) Barre permettant de monter les pinces-étau (41) en série.
- (41) Deux pinces-étau vues de haut.
- (41b) Vue de la partie inférieure des deux pinces-étau.
- (42) Le bloc appareil multifonctions.

Une petite précision s'impose :
- Lorsque le treuil tire sur les pinces-étau, le jeu gonflable suit le mouvement. Le jeu n'étant pas rigide, il ne suit pas le mouvement de la même manière à l'endroit où il est pris en sandwich par les pinces-étau et les côté qui ne sont pas soumis directement à cette action. Les deux extrémités du jeu se déplacent moins que le centre. l'opérateur doit rabattre les côtés qui ont pris du retard manuellement en utilisant une pince. L'effort principal étant fourni par le treuil, l'opérateur ne force pas beaucoup lors de cette action.
- Une autre alternative est d'utiliser 3 pinces en série reliées par deux barres (40) suivant le même mode opératoire. Les pinces-étau seront réparties de la manière suivante : une pince-étau au centre du jeu et une pince de chaque côté à environ 2 m ou 2m 50 des extrémités.

L'action du treuil suffit à plier totalement le jeu sans intervention de la part de l'opérateur. A la fin de cette étape, le jeu constitué d'un lé de 1m75 sur 12m est prêt à être enroulé.

### iii. Fonction enroulement du jeu Fig 9 et Fig 10

### Préparation du jeu à l'enroulement

L'étape 1 se passe à l'installation du jeu :
Au moment d'installer le jeu gonflable, l'opérateur pose par terre une sangle (43) plus longue que le jeu gonflable. Ensuite il déroule le jeu par-dessus cette sangle en prenant garde qu'elle soit placée au centre du jeu Fig 9 dessins A et B, Fig 10A.

### L'étape 2 se passe après l'utilisation du jeu :

Avant de dégonfler le jeu, l'opérateur retend la sangle (43) pour la placer au centre du jeu. Il dégonfle le jeu et prépare un lé utilisable pour l'enroulement comme expliqué précédemment Fig 8. Ensuite il fait appel au bloc appareil multifonctions (42) :
- Il place le bloc appareil multifonctions de préférence à quelques mètres du jeu Fig 10.
- Il ancre le bloc appareil multifonctions au sol par le biais des anneaux (30) et des piquets.
- Il fixe le bout de la sangle (43) le plus proches de l'appareil multifonctions sur les crochets (27) situés en dessous du bloc appareil multifonctions (42).
- Il place une barre de 1m 75 (44) Fig 9 dessin B et Fig 10 dessin A sur le jeu. Elle sert à lui faire garder une forme régulière lorsqu'il subit la traction du câble (8).
- Ensuite l'opérateur déroule le câble (8) du bloc appareil multifonctions, l'amène à l'autre bout du jeu et le fixe à l'extrémité de la sangle (43) à hauteur de la barre (44) Fig 9 dessin B.

### [Fig 9]

Cette figure représente deux vues rapprochées des endroits préparés pour l'enroulement :
- Le dessin A représente : une vue du bloc appareil multifonctions (42) auquel est attachée une extrémité de la sangle (43) ainsi qu'une vue de la sangle (43) qui passe sous le gonflable (37) et une vue du câble (8) qui va de l'appareil multifonctions (42) vers l'autre bout du gonflable.
- Le dessin B représente une vue de l'autre bout du gonflable sur laquelle on voit : la barre (44) placée en travers du gonflable. La sangle (43) qui sort de sous le gonflable (37), passe par-dessus la barre (44) et se fixe au câble (8) qui vient depuis le bloc appareil multifonctions (42).
- (43) Représente la sangle qui passe sous le jeu gonflable (37). Elle est fixée à l'anneau (27) du bloc appareil multifonctions (42) d'une part et au câble (8) d'autre part.
- (44) Une barre de 1m75 placée en travers du jeu pour le rigidifier lors de l'enroulement.

### Technique de l'enroulement Fig 10

Le jeu étant plié et prêt pour la suite, l'opérateur procède à l'enroulement :
- Il prend la commande à distance du variateur (22) située dans le boîtier (20) Fig 3.
- Il se place à côté du jeu, à l'extrémité opposée à l'appareil multifonctions, à l'endroit où se forme le cylindre lors de l'enroulement. C'est l'endroit idéal pour gérer l'enroulement.
- Il actionne la commande à distance qui déclenche l'enroulement du câble (8) de l'enrouleur.
- Le câble (8) agit sur la sangle (43). Il tire dessus et déclenche l'enroulement du jeu.
- Le jeu entame un enroulement sur lui-même et forme un cylindre.
- Au fur et à mesure de son enroulement, le cylindre formé grandit et se déplace vers l'appareil multifonctions. Ce dernier ne bouge pas car il est ancré au sol par le biais des anneaux (30).
- L'opérateur se déplace en même temps que le jeu qui s'enroule pour le guider.
- Cette manœuvre se poursuit jusqu'à ce que le jeu soit complètement enroulé.
- L'opérateur ligote ensuite le jeu à l'aide de sangles.

L'opération d'enroulement est terminée, il ne reste plus qu'à charger le jeu dans le camion. L'opérateur n'a fourni aucun effort lors de l'enroulement.

Le rôle de l'opérateur reste technique, il doit lors de la phase initiale d'enroulement faire en sorte que le cylindre qui se forme soit très serré et ait une forme régulière pendant toute la durée de l'enroulement.

Petite précision :
Lorsque l'appareil multifonctions enroule le câble (8), ce dernier entraîne à sa suite la sangle (43). Cette action se poursuit jusqu'au complet enroulement du câble (8). Même lorsque ce dernier est complètement enroulé autour de la poulie (4), le gonflable n'est pas forcément complètement enroulé. Il faut donc dérouler à nouveau le câble (8), l'amener à côté du cylindre formé par le gonflable enroulé et l'accrocher de nouveau à la sangle (43). L'opérateur doit donc activer l'enroulement du câble (8) à nouveau pour continuer à enrouler le gonflable.
Le nombre de répétitions de cette manœuvre dépend de la distance qui sépare l'appareil multifonctions du jeu gonflable et de la longueur du câble (8). Dans notre exemple, le jeu fait 12 mètres de long. Si l'appareil multifonctions est placé à 12 mètres de distance, alors l'enroulement se fait en deux opérations. Si la distance séparant l'appareil multifonctions du gonflable est plus petite, alors l'enroulement se fait en 3 ou 4 opérations selon la distance. En revanche, si l'on dispose d'une distance de séparation double de la longueur du jeu (dans notre exemple ce sera 24m) et que le câble (8) mesure 36 m ou plus, alors l'enroulement se fait en une seule opération.

### [Fig 10]

Cette figure représente l'enroulement du gonflable grâce à l'appareil multifonctions en mode treuil (42). Il est représenté par quatre dessins A, B, C et D à différentes étapes de l'enroulement
- Le dessin A représente l'ensemble des éléments entrant enjeu pour réaliser l'enroulement placés correctement comme détaillé sur la Fig 9 dessins A et B.
- Le dessin B représente le jeu en tout début d'enroulement. Le câble (8) de l'appareil multifonctions a tout juste commencé à tirer sur la sangle (43) qui passe sous le jeu gonflable. Il a fait s'enrouler ce dernier sur lui-même de quelques tours et formé un petit cylindre.
- Le dessin C représente le jeu qui s'est enroulé de plusieurs tours supplémentaire sous l'action de l'enrouleur multifonctions. Le cylindre a grossi et s'est rapproché du treuil.
- Le dessin D représente le gonflable entièrement enroulé. Il ne reste plus qu'à le sangler.

### iv. Fonction chargement du jeu dans le camion Fig 11 et Fig 12

Préparation du chargement :
Le camion utilisé pour cette opération est préparé en amont. En effet, il doit être équipé :
   - De deux poulies (56) Fig 11 placées chacune à une extrémité de la caisse du camion. Ces poulies sont installées par tout moyen fiable jugé adéquat par l'opérateur. Notre installation n'est pas assez solide en l'état, elle est juste dessinée pour visualiser l'emplacement des poulies.
   - D'une planche, palette (53)..., d'une quinzaine de centimètres de hauteur. Sa largeur et longueur doivent être égales au minimum au diamètre du jeu gonflable (48) enroulé.
Une fois le jeu enroulé et sanglé, l'opérateur :
   - Place le camion à une distance correspondant au diamètre du cylindre formé par le gonflable.
   - Place le bloc appareil multifonctions (42) ou l'appareil multifonctions avec axe rotatif d'enroulement et sa poulie latérale (1A) de l'autre côté du gonflable (48), en ligne droite et l'ancre au sol par le biais des anneaux (30) à l'avant et à l'arrière, avec des piquets (35).
   - Déroule et fait passer le câble (nommé (8) en mode bloc appareil multifonctions en mode treuil (42) ou nommé (5d) en mode appareil multifonctions avec axe rotatif d'enroulement et sa poulie latérale (1A)), autour de la poulie (56) et le fixe sur la sangle (47) du gonflable (48).

### [Fig 11]

La Fig 11 représente le jeu gonflable (48), le camion préparé, mais également les deux possibilités offertes par l'appareil multifonctions pour charger un jeu gonflable dans le camion :
- La Fig 11A représente le chargement en utilisant le bloc appareil multifonctions (42).
- La Fig 11B représente le chargement en utilisant l'appareil multifonctions avec axe rotatif d'enroulement et sa poulie latérale (1A).

Il est évident que l'on n'utilisera qu'une seule de ces deux possibilités pour charger le jeu gonflable (48) dans le camion. La représentation des deux types d'appareil sur le même dessin a pour but de montrer que l'on peut utiliser indifféremment l'une ou l'autre possibilité pour arriver au même résultat.
- (47) Sangle entourant la première extrémité du gonflables.
- (48) Cylindre formé par le jeu gonflable une fois enroulé et sanglé (le gonflable non roulé est nommé (37) sur les Fig 8 et Fig 9).
- (49) Sangle entourant la deuxième extrémité du gonflable. Pour une meilleure compréhension du chargement, ce côté est visualisé par trois sangles.
- (50) Plancher du camion.
- (51) Deux parois du camion. La paroi de gauche n'est pas représentée.
- (52) Roue du camion.
- (53) Planche épaisse de 15 cm minimum ou palette. Ses dimensions doivent être au minimum égales au diamètre du cylindre formé par le gonflable (48).
- (54) Pourtour du plafond du camion. Pour faciliter la compréhension, le plafond n'est pas visible.
- (55) Barre fixée sur les murs du camion et servant de support à la poulie (56).
- (56) Poulies facilitant le mouvement du câble (8) lorsqu'il est enroulé par le treuil.

Chargement du jeu :
Le chargement du jeu gonflable (48) est représenté dans la figure suivante avec le bloc appareil multifonctions en mode treuil (42). Seules les sangles arrière (24) sont représentées. Dans le cas du chargement d'un grand jeu gonflable, l'ancrage par l'avant est également nécessaire.
Le chargement du jeu est décomposé en huit étapes représentées par huit dessins sur la Fig 12 :

### [Fig 12]

- Dessin A : Lors de cette phase, l'opérateur enclenche l'enroulement du câble (8). Ce dernier tire sur le gonflable (48) et le soulève. Sur sol très lisse, le gonflable pourrait avoir tendance à glisser avant de se soulever. l'opérateur utilise son corps pour l'empêcher de glisser ou met une cale
- Dessin B : Le câble a continué à tirer sur le gonflable jusqu'à le faire basculer sur le bord du camion. L'appareil multifonctions ne peut plus avoir d'action à ce stade.
- Dessin C : L'opérateur a détaché le câble (8) de la sangle (47) et l'a accroché à la sangle (49) pour pouvoir continuer à charger le gonflable.
- Dessin D : L'opérateur a de nouveau activé l'appareil multifonctions pour enrouler le câble (8). Ce dernier a de nouveau tiré sur la sangle et soulevé le gonflable pour le placer sur le plancher du camion. A la fin de cette étape, l'appareil multifonctions ne peut plus avoir l'effet désiré sur le gonflable (48). L'opérateur passe donc à l'étape suivante.
- Dessin E : sur cette figure, on voit que l'opérateur a enlevé le câble (8) de la poulie (56) située à l'entrée du camion pour le placer sur la poulie située au fond du camion. Le câble est toujours relié à la sangle (49). L'appareil multifonctions peut de nouveau avoir un effet sur le gonflable.
- Dessin F : l'opérateur a de nouveau activé l'appareil multifonctions. Le câble (8) a tiré sur le gonflable (48) et fait glisser ce dernier jusqu'à buter sur la planche ou palette (53).
- Dessin G : L'opérateur a continué d'enrouler le câble (8). Le gonflable (48) étant calé par la planche (53) ne peut plus glisser et se soulève jusqu'à arriver à la verticale.
- Dessin H : à la fin de cette étape, le gonflable est arrivé à la verticale. L'opérateur donne alors un petit coup d'épaule pour le placer contre la paroi.

Le chargement est fini, il ne reste plus qu'à détacher le câble (8) de la sangle (49) et ranger l'enrouleur.

### 2. Le type appareil multifonctions avec axe rotatif d'enroulement

Lorsqu'on utilise l'appareil multifonctions avec l'axe rotatif d'enroulement, le câble (8) du treuil frontal, lorsqu'il n'est pas utilisé, est enroulé autour de la poulie et fixé avec du velcro après avoir enlevé le système d'attache rapide et le cylindre du coupe moteur (9). Dans l'autre mode de réalisation Fig 25, le câble est enroulé autour de la poulie latérale (1A) qui n'est installée que lorsqu'il y en a besoin.

Lorsqu'on utilise l'axe rotatif pour enrouler le jeu, l'appareil multifonctions est conçu pour se déplacer le long du jeu gonflable au fur et à mesure de son enroulement.

Sa caractéristique principale, est de compenser les limitations de l'appareil en mode treuil (42) :
- L'appareil multifonctions à axe rotatif, n'a pas besoin de point d'ancrage lors de l'enroulement.
- L'appareil multifonctions à axe rotatif est placé au-dessus du jeu lors de l'enroulement et n'a donc pas besoin d'être placé à plusieurs mètres du jeu gonflable comme dans l'autre mode.
- Il permet un enroulement plus serré. Le cylindre formé est plus dense, plus petit, plus facile à manier et à stocker. On peut mettre davantage de jeux dans le véhicule s'ils sont plus petits.

En revanche, l'enrouleur dans ce mode, nécessite d'être équipé d'un motoréducteur beaucoup plus puissant que lors de l'utilisation en mode treuil.

La réalisation d'un appareil multifonctions dans sa version la moins puissante évoquée plus loin et équipée d'un motoréducteur de 0,37 kW avec un couple de 100 NM est suffisante en mode treuil même pour un jeu gonflable géant. Dans ce mode, même un motoréducteur avec un couple de 50 NM est suffisant.

### a. Composition

### [Fig 13]

La figure de l'abrégé Fig 13 représente une vue globale en biais de l'avant de l'appareil multifonctions avec axe rotatif d'enroulement. Cet axe peut revêtir plusieurs formes : cylindrique, carrée, rectangulaire, double axe...Les détails sont représentés dans les Fig 15A, Fig 16, Fig 17, Fig 18, Fig 22, Fig 23, et Fig 24.

L'appareil multifonctions à axe rotatif est composé du bloc appareil multifonctions (42) et de :
- (57) Un cube carré creux soudé à l'axe rotatif (59), il permet une connexion temporaire de cet axe au cube (1) Fig 16 dessin A. Cette connexion est consolidée par l'axe de la goupille (le) qui traverse les trous (1b) de ces deux éléments et qui est bloquée par le clips (1d) Fig 16 A.
- (58) Un système d'attache rapide qui permet fixer la sangle (60) sur l'axe rotatif (59). Ce dessin est une représentation simplifiée d'un quelconque système d'attache rapide de sangle que l'on trouve dans le commerce comme par exemple un système de « boucle à came » métallique qui sera directement soudé sur l'axe rotatif d'enroulement.
- (59) Un système d'enroulement basé sur un grand axe rotatif, entraîné par le motoréducteur.
- (60) Une sangle qui fixe le gonflable sur l'axe (59), et permet son enroulement.
- (61) Un palier à roulement fixé sur une barre (63) du cadre. Il permet de relier l'axe rotatif d'enroulement (59), ou (74) Fig 15 au cadre (63) grâce au cylindre (62).Il facilite en outre la rotation de l'axe rotatif d'enroulement Fig 13 à Fig 17.
- (62) Un petit cylindre utilisé pour faciliter la connexion de l'axe rotatif d'enroulement (59) au palier à roulement (61) et de relier l'ensemble au cadre (63). Le diamètre du cylindre (62) est légèrement inférieur à celui de l'axe rotatif d'enroulement (59) ou (74). Le cylindre (62) est introduit dans le palier à roulement (61) par le trou (66) Fig 15 et y coulisse jusqu'à s'introduire dans l'axe rotatif (74) ou (59) par les trous (75) Fig 15, ou (67) Fig 16 B et Fig 17.
- (63) Quelques-unes des barres qui forment le cadre.
- (64) Barre du cadre reliée par le tube creux (18) au bloc appareil multifonctions (42) Fig 14.
- (65) Barre haute qui permet de diriger l'appareil multifonctions lorsqu'il est en action.

Les barres (63), (64) et (65) forment le cadre qui relie tous les éléments de l'appareil multifonctions entre eux. La jonction entre ces barres est percée et consolidée par des boulons qui passent à travers les trous (non représentés) et qui réalisent un serrage par le biais des écrous que l'on fixe dessus.

### [Fig 14]

Cette figure représente une vue haute de l'arrière de l'appareil multifonctions avec axe rotatif. Les demi-anneaux (23) et (27), les sangles (24) et les anneaux (30) ne sont pas représentés sauf sur la Fig 19.

### [Fig 15]

Cette figure représente deux vues de l'appareil multifonctions avec axe rotatif d'enroulement :
- Fig 15A est une vue éclatée de biais de l'arrière.de l'appareil multifonctions avec axe rotatif d'enroulement carré (74) construit selon un deuxième mode.
- Fig 15B est une vue des barres rangées une fois démontées.

Les deux bouts de l'axe rotatif (74) sont reliés par le biais de la pièce (74b). Les deux bouts de la barre de guidage (65) sont reliés par la pièce (65b). Toutes les jonctions sont consolidées par un boulon et écrou.

La Fig 15A représente l'appareil multifonctions construit selon un deuxième mode de réalisation où la barre (64) ne mesure plus que 10 cm. Elle est renommée (64b) et elle est soudée sur la barre verticale (63). Elle s'enfonce entièrement dans le creux (18). En parallèle, la barre horizontale (63) supportant les roues est également raccourcie. Elle passe de 120 cm à 80 cm et est renommée (63b). Ces nouvelles dimensions permettent d'obtenir un appareil plus compact, plus facile à guider et à ranger (Fig 15 B).
- (63b) Est la version raccourcie de la barre (63).
- (64b) Est la version raccourcie de la barre (64) qui ne fait plus que 10 cm de long.
- (65b) Petite barre de dimensions inférieures et soudée à la barre (65). Elle s'emboîte dans l'autre barre (65) afin de relier les deux barres.
- (66) Creux rond dans le palier à roulement (61) qui permet le passage du cylindre (62) lorsqu'il se glisse dans l'axe rotatif d'enroulement.
- (74) Axe rotatif d'enroulement sous sa forme carrée.
- (74b) Petite barre de dimensions inférieures et soudée à la barre (74). Elle s'emboîte dans l'autre barre (74) afin de relier les deux barres.
- (75) Partie creuse de la barre (74), on y loge le cylindre (62) pour la relier au palier à roulement (61).

### [Fig 16]

Elle représente deux vues éclatées du système d'accrochage de l'axe rotatif d'enroulement (59) :
- Dessin A : représente une vue éclatée du système d'accrochage de l'axe rotatif d'enroulement (59) par le biais du cube creux (57) à l'appareil multifonctions (42) par le biais du cube (1). On remarque les deux trous (1b) qui se retrouvent l'un en face de l'autre lorsqu'on emboîte les deux pièces. On y passe à travers, l'axe de la goupille (le) qui est à son tour fixée par le clips (1d).
- Dessin B : représente l'accrochage de l'autre extrémité de l'axe rotatif d'enroulement (59) par le biais de son extrémité creuse (67) au palier à roulement (61) par le biais du cylindre (62) à travers le trou (66).
- (67) Représente le bout creux de l'axe rotatif cylindrique d'enroulement (59).
- (68) Lamelle métallique enroulée autour du système d'attache rapide d'une part et fixée ou soudée soit sur le cube (57) d'un côté ou à l'autre extrémité de l'axe rotatif d'enroulement (59). Ce dessin est une représentation simplifiée d'un quelconque système d'attache rapide de sangle que l'on trouve dans le commerce comme par exemple un système de « boucle à came » métallique qui sera directement soudé sur l'axe rotatif d'enroulement.
- (1c) Axe de la goupille qui passe à travers les trous (1b).
- (1d) Clips qui bloque la goupille (1c) et l'empêche de sortir des trous (1b).

### [Fig 17]

Cette figure représente une vue éclatée avec tous les éléments alignés de l'axe rotatif d'enroulement (59) et les deux côtés d'accroché.

### [Fig 18]

Cette figure représente une autre alternative au palier à roulement (61) et son petit cylindre mobile (62).

Cette alternative est composée de trois pièces soudées entre elles :
- (69) Pièce qui remplace le petit cylindre mobile (62).
- (70) Pièce qui remplace le palier à roulement (61).
- (71) Pièce qui permet de boulonner cet ensemble sur le cadre (63).

### b. Fonctions

- L'enrouleur multifonctions, avec axe rotatif d'enroulement remplit 4 fonctions :
- L'extraction de piquets.
- Le pliage.
- L'enroulement.
- Le chargement du jeu dans le véhicule.

### i. Fonction extraction de piquets

Cette fonction peut être réalisée de deux manières :
- On place le bloc appareil multifonctions (42) à côté du piquet (35), le cube (1) à l'aplomb du piquet. On enfile la pièce nommée la poulie latérale (1A) Fig 5B sur le cube (1), on déroule le câble (5b), on fixe le mousqueton au piquet et l'on procède à l'extraction en faisant tourner le cube (1).
- On peut également réaliser l'extraction en utilisant l'appareil multifonctions construit selon un autre mode de réalisation Fig 25A, Fig 25B et Fig 26. Dans ce mode, on place la poulie latérale (1A) sur l'axe rotatif d'enroulement (74) et l'on fixe ce dernier d'une part au cube (1) et d'autre part au palier (61). Ensuite on place la poulie latérale (1A) au-dessus du piquet (35) à extraire, on fixe le mousqueton (5c) sur le piquet et l'on enroule le câble (5b) qui extrait le piquet Fig 26.

### ii. Fonction pliage des jeux

### [Fig 19]

Il s'agit cette fois du pliage en utilisant l'appareil multifonctions en mode axe rotatif d'enroulement. Comme dans l'autre mode, l'appareil multifonctions est ancré au sol par les anneaux (30) situés de part et d'autre de l'appareil. On utilise deux câbles (5d), fixés d'un côté aux pinces-étau (41), et de l'autre côté à l'axe rotatif d'enroulement (74) par le biais des poulies latérales (1A) fixées sur l'axe à chaque extrémité voir détails sur la Fig 25.

Ensuite, il suffit d'actionner l'appareil multifonctions pour que le pliage se réalise comme en mode treuil. Les câbles s'enroulant autour des poulies latérales (1A), se raccourcissent et tirent sur le jeu gonflable pour le plier.
- (72) Vue du lé plié aux trois quarts.
- (74) Axe rotatif d'enroulement carré.

### iii. Fonction enroulement des jeux

L'appareil multifonctions se décline en 2 versions :
- Version 1 avec un axe rotatif cylindrique (59) ou carré (74) et sangle d'attache (60).
- Version 2 avec deux axes rotatifs qui prennent le jeu en sandwich (81).

### 1. Version 1 avec un axe rotatif cylindrique ou carré et sangle d'attache

La description qui va suivre sera réalisée à l'aide de représentations de l'appareil multifonctions à axe rotatif d'enroulement cylindrique (59) Fig 14 et Fig 21 ou carré (74).Fig 15. La version avec double axes citée plus loin, est donnée à titre d'exemple d'autres réalisations possibles. Le fonctionnement de l'appareil multifonctions est identique pour toutes les versions.

Pour la réalisation de l'enroulement, tout l'appareil multifonctions à axe rotatif est monté sauf la sangle (60). L'opérateur attrape l'extrémité du lé du gonflable et la rabat sur environ 50 cm par-dessus le reste du gonflable. Ensuite, il place l'appareil multifonctions au bout du jeu gonflable. Il déplie la partie rabattue et la place par-dessus l'axe rotatif (59) ou (74). Il met ensuite en place la sangle (60) par-dessus le jeu gonflable et la fixe par le biais du système d'attaches rapides (58). Le tout se retrouve alors dans la position représentée par la Fig 21.

### [Fig 20]

Cette figure représente les différentes étapes de l'enroulement A, B, C D et E.
- Dessin A : l'appareil multifonctions est placé à l'avant du jeu. Le jeu est pris en sandwich entre l'axe rotatif d'enroulement (59) ou (74) ou (78) et (79) et la sangle (60). L'opérateur est debout derrière l'appareil multifonctions face au gonflable. Il tient la barre de guidage haute (65). Cette barre lui permet de guider et maintenir le gonflable dans l'axe de façon à ce que le cylindre formé conserve la même largeur tout le long de l'enroulement. L'opérateur tient la commande à distance qui était placée dans le boîtier(20) à la main et active la fonction enroulement. Cette commande peut également être placée et utilisée depuis un logement adapté situé sur la barre de guidage (65). Cette commande à distance permet de faire tourner l'axe rotatif d'enroulement dans les deux sens mais également de faire varier la vitesse d'enroulement en fonction des besoins. En outre, Elle est munie d'un bouton d'arrêt d'urgence. Selon un autre mode de réalisation, la barre de guidage (65) peut être percée et des boutons de commande directement intégrés dans les trous de la barre de guidage. Les câbles sont ensuite reliés au variateur (22).
- Dessin B : Cette figure représente le début de l'enroulement. L'opérateur a appuyé sur la touche enroulement de la commande à distance et l'axe rotatif a tourné plusieurs fois sur lui-même en entraînant dans sa rotation le jeu gonflable. En tournant sur lui-même, le jeu gonflable forme un cylindre autour de l'axe rotatif. Lorsqu'il enroule le jeu, l'appareil multifonctions se déplace vers l'avant. Les figures géométriques (tore, cône, cube et sphère) placées tout le long du jeu, permettent d'estimer le déplacement de l'appareil multifonctions qui est situé à côté d'une figure différente à chaque étape de l'enroulement.
- Dessin C : L'opérateur a continué d'activer la fonction enroulement. L'axe rotatif a tourné plusieurs tours supplémentaires. Le cylindre formé par le jeu gonflable a encore grandi.
- Dessin D : L'axe rotatif a tourné plusieurs tours supplémentaires. Le cylindre formé par le jeu gonflable a encore grandi. Le jeu gonflable est quasiment enroulé.
- Dessin E : L'enrouleur a encore fait quelques tours, le gonflable est totalement enroulé.

L'opérateur sangle ensuite le jeu pour éviter qu'il ne se déroule lors du rangement. Pour finir, l'opérateur fait tourner l'axe rotatif (59), (74) ou (78) et (79) sur deux tours en sens inverse en vue de relâcher la pression générée par l'enroulement sur l'axe rotatif et la sangle (60) afin de pouvoir défaire la sangle (60) de l'attache rapide (58) et pouvoir ensuite enlever l'axe rotatif du cylindre formé par le jeu gonflable. La solution la plus pratique est l'utilisation de la combinaison axes rotatifs (78) et (79) expliquée sur la Fig 22 : l'axe rotatif (78) est fixé sur le gonflable par le biais de la sangle (60), l'axe rotatif (79) qui est plus long et de section plus petite est enfilé à l'intérieur de l'axe rotatif (78). Il est ensuite fixé d'un côté au cube (1) et de l'autre au palier à roulement (61) par le biais du petit cylindre (62). Après l'enroulement, il suffit de retirer facilement l'axe rotatif (79) et de laisser l'axe (78) dans le jeu jusqu'à l'utilisation suivante.
- Pendant toute cette opération, l'opérateur a fourni un effort quasiment nul.
- Son rôle est resté technique :
   ∘ il a placé l'appareil multifonctions près du jeu et sanglé ce dernier.
   ∘ il a veillé à ce que le jeu s'enroule correctement en restant bien aligné sur le lé formé par le gonflable. En inversant le sens de rotation de l'axe rotatif d'enroulement l'opérateur peut dérouler le jeu totalement ou en partie, par exemple pour réaligner le cylindre lorsqu'il est sorti de la trajectoire d'enroulement optimale.
   ∘ il a sanglé le jeu et enlevé l'axe rotatif d'enroulement du cylindre formé par le jeu. L'opération d'enroulement est terminée à ce stade, il ne reste plus qu'à charger le jeu gonflable.

### [Fig 21]

Cette figure représente une vue rapprochée du jeu gonflable pris en sandwich entre l'axe rotatif d'enroulement (59) et la sangle (60).
- (73) représente le point de contact entre le gonflable et l'axe rotatif d'enroulement (59).

### [Fig 22]

Cette figure représente un axe rotatif d'enroulement carré (74) sous sa forme entière, mais également sous sa forme démontée (77). Lorsque l'enroulement est terminé et qu'il faut enlever l'axe rotatif du cylindre formé par le jeu enroulé, Il est plus facile de le faire lorsque la barre est en deux parties. On enlève dans ce cas une moitié de barre de chaque côté du cylindre formé par le jeu. Un autre intérêt de cet axe en plusieurs morceaux est de pouvoir adapter la taille de l'axe rotatif d'enroulement (74) à la taille du jeu à enrouler. On choisit par exemple une configuration de 2m pour un gonflable dont le lé à enrouler est de 1m70, ou une configuration de 2m50 pour un lé de 2m ou 2m20. La barre de guidage (65) s'adapte selon le même principe à la dimension choisie pour l'axe rotatif carré (74).

Un autre mode de réalisation consiste en l'utilisation de deux axes rotatifs d'enroulement imbriquées et coulissants l'un dans l'autre. Ils sont composés chacun de deux morceaux.
- Un axe rotatif d'enroulement (78) sur lequel on fixe la sangle (60) et qui est directement en contact avec le gonflable.
- Un second axe (79) plus long et de section plus petite que l'on place à l'intérieur de l'axe (78). C'est ce second axe (79) qui sera raccordé au cube (1) d'un côté et au palier à roulement (61) et au cylindre (62) de l'autre, par le biais des trous (80)

L'intérêt de ce mode de réalisation réside dans la grande facilité pour enlever l'axe rotatif à la fin de l'enroulement. Il suffit de le faire glisser à l'intérieur de l'axe de plus grande section qui est fixé au gonflable. Ce dernier reste dans le jeu enroulé jusqu'à l'utilisation suivante.

Un autre mode de réalisation consiste à concevoir l'axe rotatif d'enroulement carré en deux barres de dimensions légèrement différentes de façon à les faire coulisse l'une dans l'autre pour les ajuster à la taille du jeu.

Un intérêt non négligeable en faveur des petites barres apparaît dans le fait de pouvoir les stocker côte à côte sur le bloc appareil multifonctions (42) entre les barres (32) Fig 15B. De cette manière on stocke ou on déplace l'appareil multifonctions complet sur le lieu d'utilisation.
- (75) Extrémités creuse de l'axe rotatif d'enroulement (74). Elle est reliée d'un coté au cube (1) et de l'autre au cylindre (62).
- (76) Tube carré de dimensions inférieure à celle de l'ouverture (75). Il est soudé à la partie (77) et permet la jonction de deux barres.
- (77) Un morceau de l'axe rotatif d'enroulement. L'assemblage de deux ou plusieurs morceaux constitue l'axe rotatif d'enroulement (74) ou la combinaison (78) et (79). Il est préférable d'utiliser deux morceaux pour pouvoir en enlever un de chaque côté du jeu après l'enroulement.
- (78) Axe rotatif d'enroulement utilisé selon un autre mode de réalisation : Dans cette configuration, l'axe rotatif d'enroulement enserre le gonflable comme auparavant, mais il n'est plus directement fixé sur le cube (1) et le cylindre (62). Cette fois-ci, on fait passer à travers cet axe un autre axe (79) de sections légèrement inférieures mais de longueur plus importante. Cet axe (79) dépasse d'une dizaine de centimètres de part et d'autre de l'axe (78). C'est cet axe (79) qui sert dorénavant à se raccorder d'un côté au cube (1) et de l'autre au cylindre (62) par le biais du bout creux (80) et qui entraîne la rotation du gonflable. L'intérêt de ce mode de réalisation, réside dans la grande facilité avec laquelle on retire cet axe rotatif d'enroulement (79) du gonflable lorsque ce dernier est enroulé. L'axe (78) reste dans le jeu en revanche.
- (79) Axe utilisé selon un autre mode de réalisation, dimensionné de façon à être inséré à l'intérieur de l'axe (78) tout en en étant plus long que ce dernier. C'est cet axe (79) qui sert dorénavant à se raccorder d'un côté au cube (1) et de l'autre au cylindre (62) par le biais du bout creux (80) et qui entraîne la rotation du gonflable.
- (80) Partie creuse de l'axe rotatif d'enroulement (79) qui sert à le connecter au cube (1) d'une part et au cylindre (62) d'autre part.

### 2. Version 2 avec deux axes rotatifs qui prennent le jeu en sandwich

### [Fig 23]

Elle représente une vue générale de l'appareil multifonctions avec double barres rotatives.
- (81) axes rotatifs d'enroulement carrés qui permettent de prendre en sandwich le gonflable.
- (82) tube carré creux soudé sur la plaque (83) qui fait la jonction des axes rotatifs :
   ∘ d'un côté avec l'appareil multifonctions par le biais du cube (1).
   ∘ et de l'autre côté avec le cadre (63) par le biais du palier à roulement (61) et du cylindre (62).
- (83) plaque soudée au cube (82). Elle contient deux logements (85) qui accueillent les axes (81).

### [Fig 24]

Cette figure représente un éclaté de la partie mobile de l'enrouleur multifonctions.
- (84) représente une vue de la partie creuse du cube (82), qui se relie au cylindre (62).
- (85) représentent les logements des axes rotatifs d'enroulement (81).

### iv. Fonction chargement des jeux dans le véhicule

Sur la Fig 11B on voit l'appareil multifonctions avec axe rotatif d'enroulement ancré au sol par 3 sangles (24) et piquets (35) à l'arrière mais également des sangles à l'avant. Son câble (5d) qui part depuis la poulie latérale (1A) est engagé dans la poulie (56) puis relié au gonflable (48) par le biais de la sangle (47). Dans cet exemple de chargement, la poulie latérale (1A) est placée sur l'axe rotatif d'enroulement (74). Le chargement peut se faire également sans la présence de l'axe rotatif d'enroulement (74), la poulie latérale (1A) se fixe dans ce cas directement sur le cube (1). Elle est protégée par la pièce (86) Fig 25.

La préparation au chargement est donc exactement la même que dans le premier mode avec le bloc appareil multifonctions en mode treuil, visible sur la Fig 11A. Pour démarrer le chargement, il suffit de faire tourner le cube (1) pour enrouler le câble et déclencher le chargement du gonflable. Le chargement du jeu gonflable (48) se fait exactement de la même manière que dans le mode appareil multifonction en mode treuil (42) visualisé sur la Fig 12.

### [Fig 25]

Cette figure représente deux vues de l'appareil multifonctions dans un autre mode de réalisation. Dans ce mode, les éléments qui suivent : [la poulie (4), le câble (8) et le caoutchouc (9), le système coupe moteur (10), (11), (12), (13) et (14), l'extracteur frontal avec sa poulie (5), (6) et (7), l'ouverture dans la façade avant pour le passage du câble] ont tous été enlevés. La façade avant ne présente plus d'ouverture (33A) Fig 25A. L'appareil multifonctions ne fonctionne plus que grâce à la rotation générée par le cube (1). Cette représentation est axée sur deux vues de l'utilisation de la poulie latérale (1A) qui peut se mettre soit directement sur le cube (1), soit sur l'axe (74) qui s'emboîte à son tour sur le cube (1). La Fig 25A représente les câble (5d) de l'enrouleur en mode pliage et chargement, mais également en mode extraction (5b). La Fig 25B représente un éclaté du montage de la poulie (1A) ainsi que du système de protection amovible qui empêche le câble de glisser hors de la poulie. Ce dernier est composé des pièces (86), (87), (88) et (89).
- (86) Pièce protectrice arrondie qui entoure la poulie latérale (1A) pour empêcher le câble d'en sortir. Elle sert également à maintenir la poulie latérale (1A) en place.
- (87) Support de la pièce (86).
- (88) Pièce amovible permettant de fixer le support (87) sur l'armature.
- (89) Tube carré soudé sur l'armature dans lequel on insère la pièce (88).
- (90) Lamelle plate soudée sur la pièce protectrice (86) qui se plaque contre la poulie latérale (1A) pour l'empêcher de glisser hors du cube (1).
- (5b) Câble en position d'extraction de piquet.
- (5d) Câble en position de pliage et chargement du gonflable.
- (33A) représente une vue de l'avant uni, où l'on remarque l'absence d'extracteur et de trou.

### [Fig 26]

Cette figure représente une vue de l'extraction d'un piquet en mode appareil multifonctions avec axe rotatif d'enroulement. La poulie latérale (1A) est fixée sur l'axe rotatif d'enroulement (74), qui est fixé à son tour sur le cube (1). Sur cette figure, le piquet (35) est entièrement extrait du sol.

### L'appareil multifonctions avec axe rotatif d'enroulement conçu selon un mode de réalisation simplifié :

Selon un autre mode de réalisation Fig 27, l'appareil multifonctions avec rotatif d'enroulement est fabriqué sous une forme simplifiée. Il se compose du bloc appareil multifonctions couplé avec l'axe rotatif d'enroulement carré (74) et sa sangle (60), qui est connecté au cube (1) d'un côté et au palier à roulement (61) de l'autre côté par le biais du cylindre (62). Le palier (61) est fixé sur une petite barre (63c) d'environ 400 mm sur laquelle sont montées deux roulettes rapprochées (31b). Sous ce mode de réalisation simplifié, la fonction enroulement est aussi efficace que dans le mode avec cadre. En revanche, l'appareil multifonctions avec axe rotatif d'enroulement simplifié fonctionne moins bien pour guider correctement l'enroulement. L'opérateur utilisera cet appareil simplifié d'une autre manière. Il prendra la commande à distance à la main et se placera directement à côté du jeu gonflable. Il lancera l'ordre d'enroulement et l'axe rotatif d'enroulement (74) commencera à tourner pour former un cylindre. L'opérateur suivra le gonflable lors de son enroulement et rectifiera la trajectoire d'enroulement à la main si le gonflable part de travers. En revanche, il ne fournira aucun effort pour enrouler le jeu. En dehors de ce guidage manuel, l'enroulement se déroulera exactement pareil que dans le mode avec cadre.

En ce qui concerne les fonctions extraction, pliage et chargement, Elles fonctionnent de la même manière qu'avec l'appareil multifonction équipé du cadre, la qualité n'est pas dégradée.

### [Fig 27]

Cette figure représente l'appareil multifonctions avec axe rotatif d'enroulement conçu selon le mode simplifié. On remarque l'absence du cadre et le raccourcissement de la barre (63) qui devient (63c) ainsi que le rapprochement des roulettes (31) qui deviennent (31b).
- (31b) roulettes rapprochées
- (63c) barre (63) qui se raccourcit à hauteur de 400 mm environ. La taille est donnée à titre d'indication mais elle n'a pas d'incidence sur le fonctionnement.

### Mode de réalisation de l'appareil multifonctions

L'appareil multifonctions est composé de deux parties :
**1. L'appareil multifonctions dans sa fonction en mode bloc treuil** **Fig 3** **et** **Fig 5A** **est composé :**
   a. D'un cadre
      D'un cadre métallique Fig 3 constitué de tube en acier galvanisé. Les dimensions et sections cadre, au minimum en 20 mm par 20 mm pour certaines barres et 30 mm par 40 mm pour d'autres, augmentent en même temps que le couple du motoréducteur. Ce cadre est équipé de deux demi-anneaux (27) sur lesquels sont fixées des sangles (24) permettant de l'ancrer au sol par le biais des anneaux (30). Des plaques de tôle galvanisée de 1,5 mm d'épaisseur adaptées aux dimensions des différentes faces des différents modèles sont fixées sur la cadre par des vis auto-perforantes pour faciliter les dépannages ou par des rivets. Selon un autre mode de réalisation les tôles peuvent être formées d'une seule pièce pliée qui enveloppe le cadre, La plaque latérale côté axe (2) est découpée et épaissie de façon à laisser passer une main à l'intérieur du caisson Fig 5 (34) sans provoquer de coupure. La plaque de la façade avant est découpée et épaissie de façon à laisser le passage pour les câbles du treuil (8), celui de l'extracteur (5) et les supports (6) de la poulie (7). Cette découpe est suffisamment large pour laisser le passage à une main s'il y a besoin d'arranger les câbles (5) ou (8) sur la poulie. La partie mobile du coupe moteur (10), (11) et (12) est fixée sur cette plaque par le biais de la partie (11). Sur la façade arrière sont fixés deux boîtiers en acier galvanisé. Le (20) contient le module de commande du motoréducteur, le (19) contient la prise que l'on branche sur le secteur pour alimenter le motoréducteur ainsi qu'un disjoncteur adapté à la puissance du moteur électrique utilisé. Ces deux boîtiers peuvent être combinés pour n'en former qu'un seul. Ce cadre est monté sur quatre roues freinées dont les arrières sont pivotantes.
   b. Ce cadre supporte et entoure les éléments suivants

### i. Un motoréducteur

Un motoréducteur, constitué des éléments (15), (16) et (17). Si l'appareil multifonctions devait fonctionner uniquement dans le premier mode de fonctionnement en mode treuil, le besoin en couple serait modeste. Un couple de 50 à 100 NM serait largement suffisant pour accomplir les quatre actions de l'appareil multifonctions même pour les très grands jeux. En revanche, dans le deuxième mode de fonctionnement, en mode appareil multifonctions avec axe rotatif d'enroulement, les besoins en couple sont beaucoup plus importants. Ils peuvent être de l'ordre de 100 NM pour les petits et moyens jeux et dépasser les 900 NM pour une utilisation avec les très grands jeux Fig 1 à Fig 5. Même si le motoréducteur peut fonctionner correctement à d'autres vitesses de rotation, la vitesse de rotation idéale est comprise entre 10 et 24 tours par minute. A titre d'exemples non limitatifs, l'appareil multifonctions sera décliné en trois puissances de motoréducteur alimenté en 220 Volts monophasé ou en 380 V triphasé :
- un moteur de 0,37 KW et un réducteur NMRV 063. L'ensemble tourne à une vitesse variable comprise entre 10 et 24 tours par minute et a un couple aux alentours de 100 NM Les dimensions du cadre sont de 60 cm de long sur 35 cm de large sur 50 cm de haut. Ce modèle est adapté aux gonflables de petites et moyennes taille.
- Un moteur de 1,5 kW couplé à un réducteur NMRV 090. L'ensemble tourne à une vitesse comprise entre 10 et 24 tours par minute et a un couple aux alentours de 400 NM. Les dimensions du cadre sont de 70 cm de long, 35 cm de large et 50 cm de haut. Ce modèle est adapté aux moyens et grands jeux jusqu'à 400 kg environ.
- Un moteur de 3 kW avec un réducteur NMRV 130. L'ensemble tourne à une vitesse comprise entre 10 et 24 tours par minutes environ. Il a un couple de plus de 900 NM. Les dimensions du cadre seront de 80 cm de long sur 45 cm de large sur 60 cm de haut. Il est adapté aux gonflables géants.

Ils sont contrôlés par un variateur (22) adapté au moteur et protégés par un disjoncteur adaptés à la puissance du moteur. Selon un autre mode de réalisation, on remplace le variateur par un boîtier de contrôle du moteur permettant de le faire tourner dans les deux sens, sans varier la vitesse.

Ils sont commandés à distance soit par une commande filaire, soit télécommandés.

Depuis le motoréducteur, sort un arbre de sortie, l'axe (2) qui transmet la rotation du motoréducteur à la poulie (4) qui a été fixée dessus. Cette poulie et son câble (8) font office de treuil Fig 4. Au bout de l'axe (2), qui passe à travers un palier à roulement (3), qui consolide l'ensemble, on a fixé un cube (1) qui se connecte à l'axe rotatif d'enroulement (59) par le biais du cube creux (57) ou à l'axe carré (74) afin de leur transmettre la rotation du motoréducteur Fig 16 dessin A. Dans un autre mode de réalisation, on peut se passer du palier car l'axe (2) surtout dans les motoréducteurs les plus puissants est d'un diamètre suffisamment important (de l'ordre de 43 à 50 mm) pour résister aux charges auxquelles il sera soumis sans se tordre.

### ii. Un extracteur de piquets Fig 4

Un extracteur de piquets Fig 4, composé de sa petite poulie (7) dont l'axe de rotation est fixé dans les supports (6) en acier plein. On le place à l'aplomb du piquet et il sert de guide au câble pour extraire le piquet Fig 6. Ce système est amovible. Selon un autre mode de réalisation, l'extraction se fait par le biais de la poulie latérale (1A) Fig 25.

### iii. Un système coupe moteur

Un système coupe moteur composé des éléments (10), (11), (12), (13) et (14). Il coupe le moteur lorsque le câble (8) arrive en fin de course Fig 4.

### 2. L'appareil multifonctions dans sa fonction avec axe rotatif d'enroulement Fig 13

Il est constitué des éléments cités ci-dessus ainsi que des éléments suivants :
a. Un axe rotatif d'enroulement constitué d'une barre en acier
   Un axe rotatif d'enroulement constitué d'une barre en acier galvanisé carrée de 45 mm sur 45 mm (74) Fig 15 ou cylindrique (59) Fig 13 de 40 mm de diamètre au bout duquel on soude un cube creux (57) de 45 mm sur 45 mm. La longueur de cet axe est variable en fonction du jeu à enrouler. Cela va de 1m 50 à 2m50. On relie cet axe au motoréducteur par le biais du cube (1) pour bénéficier de sa rotation afin de plier ou enrouler le gonflable Fig 16 A. L'axe rotatif d'enroulement carré peut être constitué d'un seul morceau (74) ou de plusieurs morceaux (77) Fig 22 qui s'assemblent entre eux grâce à un système de tube carré (76) soudé sur la partie (77) et qui s'imbrique à l'intérieur du creux (75). Les deux extrémités creuses (75) de l'axe reconstitué (74) sont reliées d'une part au cube (1) et d'autre part au petit cylindre (62). Cet axe rotatif d'enroulement permet de prendre le gonflable en sandwich grâce à la sangle (60) de 25mm de large qui se fixe sur l'axe (59) ou (74) ou (78) par le biais d'un système d'attache rapide (58) quelconque de type «boucle à came» que l'on trouve dans le commerce.
b. Un petit cylindre (62)
   Un petit cylindre (62) de 35 mm de diamètre sur 300 mm de long en acier galvanisé qui passe à travers le palier à roulement (61) par le creux (66) et s'encastre dans l'axe rotatif à travers le creux (67) de l'axe rotatif cylindrique ou (75) ou (80) de l'axe rotatif carré.
c. Un palier à roulement (61)
   Un palier à roulement (61) boulonné au cadre (63) Fig 16B
d. Un cadre
   Un cadre (63), (64) et (65) qui permet de consolider l'ensemble et de le guider lors de l'utilisation. Il est supporté par des roues et est constitué de tube carré en acier galvanisé de 40 mm. Ce cadre est fixé d'une part au palier à roulement (61) et d'autre part à l'appareil multifonctions par le biais de la barre (64) qui s'introduit dans le petit tube carré galvanisé creux (18) de 45 mm. Le cadre est constituée de plusieurs morceaux de dimensions étudiées pour s'harmoniser avec celles de l'axe rotatif d'enroulement lors du choix des dimensions correspondant au gonflable à enrouler. Leur emboîtement est réalisé de la même manière que pour l'axe rotatif d'enroulement (75) et (76) Fig 22. Les dimensions suivantes du cadre sont données à titre indicatif et peuvent être totalement différentes selon d'autres modes de fabrication : la barre (63) supportant le palier à roulement (61) fait 1m20 de long ou 80 cm dans la version courte Fig 15. La barre verticale reliée à cette dernière fait 90 cm de haut en plus de la hauteur des roues. La barre horizontale (65) reliée à cette dernière varie entre 1m 50 et 2m50 comme expliqué précédemment. La barre verticale (63) reliée à cette dernière fait 45 cm de long. La dernière barre horizontale (64) fait 45 cm de long ou 10 cm dans la version courte. Elle se loge également dans le cube creux (18).

Toutes ces barres sont démontables Fig 15 et s'emboîtent les unes dans les autres pour former le cadre complet. Elles sont consolidées entre elles par des boulons et écrous.

### Autres modes de réalisation de cette invention :

L'appareil multifonctions peut également être fabriqué en aluminium pour être plus léger. Selon un autre mode de réalisation, on peut utiliser deux pignons reliés par une chaîne pour baisser la vitesse de rotation de l'axe et augmenter sensiblement son couple. Le premier pignon sera petit et fixé sur l'axe (2), Le deuxième pignon sera plus grand et fixé sur un axe rotatif qui sera fixé au cadre tout en conservant sa capacité rotative. Ce deuxième axe sera situé d'avantage vers le milieu du bloc appareil multifonctions (42). L'axe rotatif d'enroulement sera mis en mouvement depuis ce second axe.

Selon un autre mode de réalisation, on peut utiliser deux motoréducteurs, un de chaque côté de l'axe rotatif d'enroulement. Ils seront configurés comme maître pour l'un et esclave pour le second.

Les modes de réalisation cités dans ce document sont pris à titre d'exemples nullement limitatifs. Bien que cette invention soit décrite selon un mode de réalisation particulier, elle n'y est nullement limitée. Tout autre mode de réalisation découlant de ces exemples rentre dans le cadre de cette invention.

**Cette deuxième partie concerne la demande du nouveau brevet et traite des améliorations apportées à l'appareil multifonctions dont la demande de brevet N°** FR2010517 a été déposée le 14 octobre 2020**. Le fonctionnement de l'appareil multifonctions étant largement expliqué dans la première partie, cette nouvelle mouture, va expliquer les améliorations et pourquoi elles sont importantes. Les descriptions de la première mouture restent valables.**

Les améliorations portent essentiellement sur l'ergonomie, l'esthétique, la simplification et l'augmentation du confort lors de l'utilisation de l'appareil, la baisse du poids et du volume ainsi que la réduction du coût de livraison.

### L'appareil multifonctions sera décliné en trois modes de réalisation

### Premier mode de réalisation.

Dans ce premier mode de réalisation, les premières modifications résident dans les dimensions plus petites du bloc appareil multifonctions (42), ses longueur, largeur et hauteur ont été réduits, Fig 28 à Fig 32

La réduction des dimensions a été obtenue en en utilisant un motoréducteur composé d'un moteur monté sur un ensemble de deux plus petits réducteurs combinés.

### Cette combinaison de deux réducteurs :

- Offre des couples de sortie plus importants que lors de l'utilisation d'un réducteur unique, mais avec une vitesse de rotation plus faible en sortie.
- Est moins volumineuse et moins lourde qu'un réducteur unique à couple de sortie équivalent.

Le moteur électrique (124) est relié à un premier réducteur (128) qui est relié à son tour à un deuxième réducteur (130) par le biais d'une flasque de sortie (129). L'axe rotatif d'enroulement principal (119) est relié à l'arbre de sortie (144) qui émerge du réducteur (130) par le biais du cube (145) et du support (137). Le cube (145) vient se loger dans la partie creuse (138) du support (137). L'arbre de sortie (144) est protégé par un palier (131). Le Support (137) est fixé sur le cube (145) par le biais d'un boulon (143). Le boulon (143) passe à travers le trou (142) qui est situé sur une plaque métallique épaisse (141) soudée aux parois du support (137) et qui sépare le logement (138) du cube (145) de l'endroit où va se poser l'axe rotatif d'enroulement principal (119) et va se fixer sur le cube (145) par le biais du trou taraudé (146). Le support (137) vient se loger dans le creux (136) de la pièce (100).

**Ajout de deux rallonges (101) et (105) munies de roulettes (102) et (104)** **Fig 30 et Fig 31****.**

Dans la version originale le bloc appareil multifonctions (42) est équipé de 4 roulettes, deux avants fixes (31) et deux arrières pivotantes (31). Le côté opposé est équipé d'une roulette (31) fixe à l'avant et une roulette (31) pivotante à l'arrière. Dans la version améliorée, il a été rajouté une rallonge coudée (101) équipée d'une roulette pivotante (102) à l'arrière du bloc appareil multifonctions (42) et une autre rallonge coudée (105) équipée d'une roulette pivotante (104) reliée à la barre (109) du côté opposé. Ces roulettes sont situées à une quinzaine de centimètres du sol (hauteur donnée à titre d'exemple et non limitative). Les roulettes (102) et (104) sont situées à la même hauteur par rapport au sol.

Ces deux rallonges sont reliées entre elles par le cadre de guidage ((98), (123), (103), (113), (110) et (107)) qui a été renforcé et dont la forme a été modifiée pour plus de solidité et de rigidité de l'ensemble.

L'appareil multifonctions dans cette nouvelle réalisation enroule les jeux gonflables de la manière suivante Fig 37 :
∘ A : représente le début de l'enroulement, le cylindre (157) formé par le gonflable est porté par les axes rotatifs d'enroulement et ne touche pas le sol.
∘ B : représente le cylindre (157) formé par le gonflable qui grandit jusqu'à toucher le sol.
∘ C : représente le cylindre (157) qui grandit au point de soulever les axes rotatifs d'enroulement (119) et (120) qui entraînent à leur suite l'ensemble de l'appareil multifonctions. Les roulettes avant (94) et (114) décollent du sol et l'appareil multifonctions prend alors appui sur les deux roulettes arrière (95) du bloc appareil multifonctions (42) et leur vis-à-vis du côté opposé (115) et entame un mouvement de bascule vers l'arrière, jusqu'au point où les roulettes (102) et (104) des deux rallonges (101) et (105) touchent le sol.
∘ D : représente le cylindre (157) qui a grandi au point de faire décoller les roulettes arrière (95) et (115) du sol. L'appareil multifonctions se retrouve alors en appui uniquement sur les roulettes des deux rallonges (102) et (104).

**L'intérêt de concevoir et fabriquer l'appareil multifonctions cette forme réside dans le fait** que :
Au début de la phase B de l'enroulement, le cylindre (157) formé n'est pas forcément assez volumineux ni assez tassé pour supporter le poids du bloc appareil multifonctions (42) sans se déformer s'il était en appui sur les roulettes (102) et (104). D'où l'intérêt de prendre appui d'abord sur les roulettes (95) et (115) car dans ce cas de figure, la pression exercée sur le gonflable est moins importante.

Le début de la phase C, correspond au moment où le gonflable a davantage grandi et acquis une solidité suffisante pour supporter le poids du bloc appareil multifonctions (42) sans se déformer ni pencher sur le côté, lorsque l'enrouleur prend appui sur les roulettes arrière (102) et (104).

Chaque rallonge arrière (101) et (105) de l'appareil multifonctions peut être équipée :
- Soit avec deux roulettes pivotantes placées à quelques dizaines de centimètres l'une de l'autre sur une barre fixée au bout des rallonges et parallèle aux roulettes du bloc appareil multifonctions (42).
- Soit avec une seule roulette.

L'appareil multifonctions est représenté arbitrairement avec une seule roulette sur chaque rallonge dans notre exemple de réalisation Fig 29.

Le caisson (91) est fabriqué avec de la tôle métallique ou de l'aluminium pliée et soudée. Son épaisseur de 1.5 mm à 2 mm est suffisante pour dispenser le caisson du renfort d'une armature fixée sur le châssis. Le caisson (91) est découpé à l'arrière au point (132) selon la forme des barres (96). Il est également découpé à l'avant à l'emplacement des poignées de transport. Cette découpe à l'avant et la poignée avant ne sont pas représentées sur les dessins. Le caisson (91) est vissé sur les barres du châssis (134) pour faciliter son démontage lorsqu'il y a besoin d'accéder aux éléments intérieurs. Il est également possible de le riveter ou fixer par tout autre moyen. Le point (133) représente un trou réalisé pour faciliter le vissage ou le rivetage. Le caisson (91) est désormais muni d'une porte pivotante (92) qui permet d'accéder plus facilement aux éléments intérieurs et leur câblage : le variateur de fréquence (126) et le module récepteur de la télécommande sans fil (125) vissés sur une plaque pliée (127) qui est fixée sur le réducteur (130), le motoréducteur, la prise électrique, le disjoncteur (non représenté). Les câblages ne sont pas représentés. Le bouton d'arrêt d'urgence (93) est placé sur la porte (92).

Les tubes creux (96) de forte épaisseur solidement soudés au barres (134) du châssis servent de logement aux barres de la rallonge (101), mais également de support à la poignée (122).

### Le cadre de guidage a été modifié et renforcé Fig 28 à Fig 31 :

- La barre verticale (63) raccordée au bloc appareil multifonctions (42) est désormais remplacée par la barre double (98). Cette barre (98) est constituée dans sa partie supérieure par un tube creux (103) qui sert de logement à la barre de guidage (65) désormais nommée (113) et dans sa partie inférieure par un tube creux (123) au bout de chaque branche de la barre double (98). La rallonge (101) passe à travers ces deux tubes creux (123) par le creux (99) et va se mettre dans son logement (97) des tubes creux (96).
- Les tubes (123) et (103) sont placés perpendiculairement l'un par rapport à l'autre. Cette disposition ainsi que la forme double de la barre (98) rendent le cadre de guidage plus solide et plus rigide.
- La barre verticale (63) du côté opposé au bloc appareil multifonctions (42) est remplacée par la barre (110). Elle est creuse dans sa partie supérieure (111) pour accueillir la barre de guidage (113) par le biais de la pièce (112) qui vient s'y loger. La partie inférieure de la barre (110) est constituée de deux tubes creux (107) espacées de quelques centimètres et reliés entre eux par un tube métallique.
- La rallonge (105) passe à travers ces deux tubes (107) par leur partie creuse (106) et vient se placer dans ses logements (108). La branche supérieure de la rallonge (105) vient se loger dans le tube creux (121) et la branche inférieure vient se placer dans son logement dans la barre (109). Les pièces (121) et (109) sont reliées entre elles par un tube métallique.
- La rallonge (105) est reliée aux pièces (107), (121) et (109) par des boulons.
- La rallonge (101) est reliée aux pièces (123) et (96) par des boulons.

**Les poignées arrière (96) et (122) et la poignée avant non représentée ont subis des améliorations et offrent de nouveaux services** **Fig 30, Fig 31****,** **Fig 32** **:**
- Elles sont désormais placées sur le châssis (134). Il est dorénavant plus facile de soulever le bloc appareil multifonctions (42) afin de le monter dans un utilitaire si l'opérateur ne souhaite pas utiliser un rail pour le faire rouler.
- Les poignées avant et arrière servent également de points d'ancrage.
- Les tubes métalliques (96) servant à fabriquer la poignée arrière servent de logement à la rallonge (101) du bloc appareil multifonctions (42)

**L'axe rotatif d'enroulement principal (119) est désormais plus facile, plus rapide et plus ergonomique à assembler sur l'appareil multifonctions, mais également à enlever** **Fig 32 à Fig 35****.**

On obtient ce progrès grâce aux nouveaux supports (137) et (154). Le support (137) est situé côté bloc appareil multifonctions (42) et le support (154) est situé sur le côté opposé.

Pour des raisons de clarté, lors des explications concernant les deux supports (137) et (154), nous n'évoquerons pas les pièces (118) ni l'axe rotatif d'enroulement secondaire (120) pourtant essentiels à l'enroulement. Ils seront détaillés plus loin.

### Le support (137) côté bloc appareil multifonctions (42) Fig 33 et Fig 34 :

Le Support (137) se place sur le cube (145) qui est relié au motoréducteur par le biais de l'axe de sortie (144). La fixation est réalisée par le biais d'un boulon (143). Le boulon (143) passe à travers le trou (142) qui est situé sur une plaque métallique épaisse (141) soudée aux parois du support (137) et qui sépare le logement (138) du cube (145) de l'endroit où va se poser l'axe rotatif d'enroulement principal (119) et va se fixer sur le cube (145) par le biais du trou taraudé (146). Le vissage du boulon (143) se fait depuis l'extérieur du caisson Fig 33 et Fig 34. L'opérateur n'a plus besoin de mettre la main dans l'ouverture du caisson pour y fixer l'axe rotatif d'enroulement avec une goupille. Il en résulte plus de sécurité, d'ergonomie et de rapidité d'exécution.

Ce support (137) est constitué de parois solides d'environ 10 mm d'épaisseur (dimension donnée à titre d'exemple et non limitative) pour résister au très fort couple exercé par l'appareil lorsqu'il enroule un grand jeu gonflable. Il est constitué de deux parties séparées par la plaque intérieure (141) perpendiculaire au support (137). La plaque (141) est soudée sur les quatre parois et permet de fixer le support (137) au cube (145) :
- La partie creuse (138) du support (137) qui entoure le cube (145) est logée à l'intérieur du caisson. Elle est constituée de quatre parois.
- La partie constituée des parois (140) qui accueille l'axe rotatif d'enroulement principal (119) est située à l'extérieur du caisson. Elle est constituée de trois parois (140). Cette particularité est importante car :
   ∘ Lors du montage de l'enrouleur, elle permet d'accueillir facilement l'axe rotatif d'enroulement principal (119). Cette partie, étant ouverte sur un côté, Il suffit de poser l'axe rotatif d'enroulement principal (119) dessus. La fixation se fait simplement par le biais de deux boulons ou goupilles à enlèvement rapide (147) qui passent à travers les trous de la pièce (100), du support (137) et de l'axe rotatif d'enroulement principal (119).
   ∘ Lorsque l'enroulement est terminé (Fig 37, représentation D par exemple), que l'avant de l'appareil est surélevé et qu'il faut désolidariser le gonflable (157) de l'appareil multifonctions, cette particularité est encore plus importante car il suffit de positionner le support (137) avec la partie sans paroi orientée vers le côté, de défaire les boulons ou goupille à enlèvement rapide (147) et (148) des deux supports (137) et (154), puis de faire tourner l'axe rotatif d'enroulement principal (119). Lorsque la partie des supports (137) et (154) qui ne possède pas de paroi se retrouve orientée vers le haut, les supports (137) et (154) se désolidarisent de l'axe rotatif d'enroulement principal (119) et l'appareil descend vers le sol sous l'effet de la gravité.
   ∘ Il suffit alors de sortir alors l'axe rotatif d'enroulement principal (119) du jeu gonflable enroulé et de le replacer sur les supports (137) et (154) pour que l'appareil multifonctions soit prêt à enrouler un nouveau jeu gonflable.

**Le support (154) situé du côté opposé au bloc appareil multifonctions (42)** **Fig 35** **:**

Ce support est constitué :
- Pour une grande partie de sa longueur d'un logement pour l'axe rotatif d'enroulement principal (119), constitué de trois parois uniquement, pour offrir le même confort d'utilisation que le support (137). Ce support subit un couple peu important et n'a pas besoin d'être aussi solide que le support (137).
- Pour la partie restante, d'une partie pleine, contenant un creux cylindrique pour accueillir un petit axe (153). Cet axe est soudé à la partie pleine.
- D'un petit axe (153), qui passe à travers le palier (116). Cet axe (153) est percé d'un trou (152) dans son extrémité pour accueillir une goupille (149) qui permet de lier le support (154) au palier (116). Une rondelle (150) est placée entre la goupille (149) et le palier (116).

L'assemblage et la désolidarisation de l'axe rotatif d'enroulement principal (119) au support (154) fonctionne de la même manière que pour le support (137).

**La pièce 1A est remplacée par la pièce (100)** **Fig 33 et Fig 34** **et par la pièce (117)** **Fig 35****. Ces nouvelles pièces sont importantes pour plusieurs raisons :**
- Elles présentent plus d'avantages que la pièce 1A :
   - Elles sont multi tâches :
      ∘ Leur disposition autour de la partie à trois parois des supports (137) et (154) permet de les renforcer.
      ∘ Elles permettent de fixer les sangles de fixation du gonflable sur l'axe rotatif d'enroulement (119). Il n'y a plus besoin de disposer d'un accessoire spécifique tel qu'une boucle à came. Pour ce faire, il suffit de faire deux ou trois tours de sangle autour des anneaux en U (135) et (155), puis de faire un nœud avec une boucle facile à défaire.
      ∘ La deuxième pièce en U (139) permet de réaliser l'enlèvement de piquets du sol, grâce à une sangle que l'on fixe dessus puis qu'on enroule manuellement deux ou trois fois autour de ce U (139) pour renforcer la fixation. On place ensuite le mousqueton disponible au bout de la sangle sur le piquet à extraire comme expliqué sur la Fig 5 de la première mouture du brevet puis on procède à l'extraction.
      ∘ Elles permettent de réaliser le pliage du jeu gonflable grâce à des sangles et pinces-étau comme expliqué sur les figures 10 et 19 de la première mouture.
   - Elles reviennent moins cher à fabriquer.
   - Elles sont plus économiques car elles utilisent de la sangle qui n'a pas besoin de s'enrouler autour d'un tambour rond comme le nécessite le câble. La sangle est également moins fragile que le câble qu'il faut changer dès qu'un brin casse.
   - Elles sont plus simples à monter et à démonter.

**La pièce (82-85) a été repensée et totalement modifiée pour un confort d'utilisation accru.** Elle est remplacée par la pièce (118) Fig 29 et Fig 36. Cette pièce (118) permet de relier les deux axes rotatifs d'enroulement (119) et (120). Lorsque l'axe rotatif d'enroulement principal (119) tourne, il entraîne dans sa rotation l'axe rotatif secondaire (120).

La pièce (118) est constituée d'une pièce métallique de 30 à 40 mm d'épaisseur, de 60 à 70 mm de largeur et d'environ 150 mm de hauteur. Elle est munie de deux emplacements creux (156) de dimensions très légèrement supérieures à celles des axes rotatifs d'enroulement principal (119) et secondaire (120). Ces creux (156) permettent de loger les deux axes rotatifs d'enroulement et sont séparés par une partie pleine d'environ 40 mm. Ces dimensions sont données à titre indicatif et ne sont nullement limitatives.

La pièce (118) est prévue en deux exemplaires placés chacun à un bout de l'axe rotatif d'enroulement principal (119). Ces deux pièces (118) sont coulissantes. Lorsque le jeu gonflable est plié, l'opérateur le place sur l'axe rotatif d'enroulement principal (119) et place la barre d'enroulement secondaire (120) par-dessus le jeu gonflable puis l'insère dans les creux (156) des deux pièces (118) placées à chaque extrémité de l'axe rotatif principal (119).

L'axe rotatif d'enroulement secondaire (120) est désormais plus court que l'axe rotatif d'enroulement principal (119). Cette nouvelle configuration offre plus de souplesse pour fixer ou enlever l'axe rotatif d'enroulement secondaire (120). La liberté de mouvement des pièces (118) permet de les placer au plus près du jeu gonflable à enrouler. L'axe rotatif d'enroulement secondaire (120) risque moins de se tordre lorsqu'il est soumis à un couple important.

**Selon un second mode de réalisation, l'appareil multifonctions est conçu sous une autre forme** **Fig 38 et Fig 39****.**

Dans ce mode de réalisation :
- Le caisson (163) est moins haut et moins volumineux. La découpe du caisson (200) autour de la pièce (174) permet de le démonter et remonter aisément. Il est monté sur un châssis (184) équipé de deux roulettes arrière pivotantes (161) et deux roulettes avant fixes (162). La partie motrice contenue dans le caisson est désormais constituée du moteur (124) et d'un réducteur coaxial (181) dont l'arbre de sortie (180) est disposé dans le prolongement du moteur. Un cube (179) est solidement fixé par une extrémité à l'arbre de sortie (180). Sa deuxième extrémité est creuse. Elle sert de logement au cube plein (178).
- La rallonge (171) côté caisson (163) est désormais située à l'avant :
   ∘ Elle revêt la forme d'un long cylindre creux épais. Elle se termine :
      ▪ À la première extrémité, côté caisson par une plaque métallique épaisse (174) percée de plusieurs trous qui permettent de la relier au cadre métallique (175) qui est solidement fixé sur les barres du châssis (184). Cette liaison se fait par le biais de boulons (190) qui passent à travers la pièce (174), le cadre (175) et se fixent sur les écrous (189) soudés sur le cadre (175). Dans ce mode de réalisation, la pièce (174) revêt arbitrairement une forme carrée, mais elle peut également revêtir n'importe quelle autre forme, rectangulaire, ronde Fig 43...
      ▪ A la seconde extrémité, côté deuxième réducteur (170), par une autre pièce métallique épaisse (188), représentée arbitrairement sous une forme ronde, percée de trous à travers lesquels passent des boulons (191) qui vont se visser sur le réducteur (170) par le biais des trous taraudés (192). Ce vissage fixe fermement la rallonge (171) sur le réducteur (170) Fig 44. La liaison des pièces (188) et (174) avec le cylindre de la rallonge (171) est renforcée par l'ajout de quatre pièces métalliques (173) solidement fixées sur le cylindre (171) et sur les pièces (188) et (174)
   ∘ Elle contient un long axe cylindrique (177) qui la traverse de part en part Fig 42 :
      ▪ Il se termine d'un côté par un cube plein (178) solidement fixé (de préférence soudé) qui se loge dans le cube creux (179) et transmet la rotation du réducteur coaxial (181) au réducteur à renvoi d'angle à 90° (170).
      ▪ Il se termine de l'autre côté par une clavette (184) qui permet de solidariser l'axe (177) avec le réducteur (170) lorsque l'axe rentre dans le logement réservé à cet effet dans le réducteur (170).
   ∘ La vue en coupe (187) de la rallonge cylindrique (171) Fig 42, permet de constater qu'elle peut contenir. Deux modes de réalisation sont possibles :
      ▪ Dans un premier mode de réalisation elle contient uniquement le grand axe cylindrique (177) avec à ses deux extrémités, le cube (178) et la clavette (184). Cette réalisation n'est pas représentée.
      ▪ Dans un second mode de réalisation, elle contient le grand axe cylindrique (177) avec à ses deux extrémités, le cube (178) et la clavette (184), mais également un roulement à bille (186) à chaque extrémité de la rallonge (171). Ces roulements à bille (186) sont maintenus en place par un circlip (185) fixé sur l'axe (177) de chaque côté de chaque roulement à bille (186)
- La rallonge (171) et ses différents composants (174), (173), (188), relient le châssis au réducteur (170).
- Le grand axe (177), le cube (178) et la clavette (184) transmettent la rotation du motoréducteur coaxial contenu dans le caisson au réducteur (170).
- Les barres plates (182) servent à fixer le réducteur coaxial (181).
- Les pièces (176) sont des barres métalliques fixées sur la pièce (175) d'une part et sur les barres (182) d'autre part. Elles servent à renforcer la liaison du cadre (175) avec le reste du châssis.
- L'axe rotatif d'enroulement principal (119), se connecte au cube (198) fixé sur l'arbre de sortie du réducteur (170) par le biais du support (137).

L'arbre de sortie (199) est relié au réducteur (170) par le biais des clavettes (196). L'arbre de sortie est protégé contre les torsions générées par l'enroulement d'un jeu gonflable par un ensemble de deux pièces combinées qui jouent le rôle d'un palier. La première pièce est un roulement à bille (197) qui se place sur l'axe de sortie (199). La deuxième pièce est une flasque de sortie (193) que l'on peut trouver chez les vendeurs de motoréducteurs. Cette pièce peut également être fabriquée sur mesure pour s'adapter au diamètre du roulement à bille (197) utilisé. La flasque de sortie (193) se fixe sur le réducteur (170) par le biais de boulons (194) qui passent à travers les trous de la flasque de sortie (193) et vont se visser dans les trous taraudés (195) situés sur le réducteur (170). Le roulement à billes (197) vient se loger dans la flasque de sortie (193) dont le diamètre intérieur est très légèrement supérieur à celui du roulement à bille (197). Le roulement à bille (197) est maintenu en place par le cube (198) une fois que l'axe de sortie (199) est fixé dans le réducteur (170). Le point (169) représente le point de jonction de la flasque de sortie (193) avec le réducteur (170).

Le support (137), la pièce (100), la pièce (117) les pièces (118) et la pièce (154) sont les mêmes que dans le premier mode de réalisation. En revanche l'axe (153) s'agrandit et devient l'axe (172). Cette agrandissement est nécessaire du fait du changement de forme opéré à cet endroit. Dans ce nouveau mode de réalisation, Une plus grande roue (167) est placée sur l'axe (172). Ce dernier est suffisamment long pour accueillir la barre (166) à côté de la roue (167). La barre (166) est enfilée sur l'axe (172) par le biais du trou cylindrique (203). Ce trou (203) peut rester tel quel ou être habillé par un roulement à bille. La roue (167) est maintenue en place par une rondelle (202) et une goupille (201).

Lorsque la barre (166) est placée sur l'axe (172), elle est maintenue en place par des rondelles (202) et une goupille (149).

La barre (166) est plus longue que la barre (109). Elle est également équipée d'une roulette fixe (165) et d'une roulette pivotante (164).

L'appareil multifonctions réalisé sous ce mode peut être utilisé de deux manières :
- Il peut être utilisé en mode simple sans cadre de guidage Fig 39, comprenant le bloc appareil multifonctions (42), la rallonge (171) et le grand axe (177), le réducteur (170), sa petite roulette (168) et ses accessoires de connexion, les axes rotatifs d'enroulement (119) et (120) et leurs accessoires de connexion ainsi que la roue (167). La barre double (158) peut être utilisée dans ce mode pour guider le déplacement l'appareil multifonctions afin de le placer au-dessus du gonflable par exemple. Cette barre est fixée sur le châssis par le biais des tubes métalliques (183) sur lequel elle s'enfile et se fixe. Ce mode est quasiment aussi efficace que le mode complet. En revanche l'ajustement de l'enroulement se fait en manipulant directement le gonflable.
- Il peut être utilisé en mode complet comprenant le cadre de guidage (158), (159) et (160) également Fig 38. Ce mode est le plus efficace car il offre la possibilité de réaliser un enroulement parfait.

La roue (167) et son pendant (168) peuvent être dimensionnées pour ne pas toucher le sol lorsque l'appareil multifonctions est au repos comme sur la vue de profil de la figure 40. Dans ce cas, l'appareil repose uniquement sur les quatre roulettes (161) et (162) du châssis et les deux roulettes (164) et (165) supportant la barre (166).

Il est également possible de les dimensionner pour que l'appareil multifonctions repose sur l'ensemble des roues. Les roulettes (161) et (164) ainsi que les roulettes (167) et (168) sont pivotantes et permettent donc de guider aisément l'appareil multifonctions.

L'intérêt de cette forme réside dans le fait que le poids de l'appareil n'est plus concentré au niveau des axes rotatifs d'enroulement mais déporté à l'arrière, loin de l'axe rotatif d'enroulement principal (119). L'axe rotatif d'enroulement principal (119) supporte désormais uniquement le poids d'un seul réducteur (170), une partie du poids de la rallonge (171), de l'axe (177) et une toute petite partie du bloc appareil multifonctions (42). Le poids de l'appareil est beaucoup plus léger au niveau de l'axe rotatif d'enroulement principal (119). Le cylindre formé lors de l'enroulement est apte à supporter le poids de l'enrouleur dès le début de l'enroulement, même s'il est en appui sur les roulettes arrière (161) et (164). Il n'y a donc plus besoin d'avoir des roues surélevées à l'arrière de l'appareil multifonctions

L'appareil multifonction est également équipé d'un caisson avec porte pivotante, d'un variateur de fréquence (126), d'un récepteur de télécommande (125), d'un disjoncteur et d'un bouton d'arrêt d'urgence non représentés.

**Selon un troisième mode de réalisation, l'appareil multifonctions conçu selon le second mode, peut être équipé d'un actionneur linéaire pour guider la précision de l'enroulement à distance** **Fig 47****.**

L'actionneur linéaire est fixé par son extrémité percée non coulissante (208) au châssis grâce à une tige métallique (209) qui la traverse de part en part et qui va se fixer sur une pièce métallique (207) de forme quelconque qui se fixe sur une barre du châssis.

L'autre extrémité percée (206) est traversée de part en part par une tige métallique (205) qui va se fixer sur la pièce (204).

La pièce (204) est reliée aux deux roues arrière pivotantes (161).

La partie (211) de l'actionneur est fixe. Elle contient la partie mobile de l'actionneur (210).

La partie mobile (210) coulisse dans la partie fixe (211).

Lorsque l'opérateur fait coulisser la partie mobile (210) pour la sortir ou la rentrer dans son logement (211), cette dernière entraîne à sa suite la pièce (204) dans un sens ou dans l'autre, ce qui fait pivoter les roues arrière dans un sens ou dans l'autre.

L'actionneur est réglé de façon à ce que les roues (161) permettent de rouler droit devant lorsque la partie mobile (210) de l'actionneur est sortie à moitié de son logement (211). Sortir ou rentrer davantage cette partie mobile dans son logement (211) permet de faire tourner les roues et donc l'appareil dans un sens ou dans l'autre, afin de corriger la trajectoire d'enroulement et obtenir un enroulement parfait.

Le contrôle de l'actionneur linéaire ainsi que le guidage de l'appareil multifonctions est réalisé à distance grâce à une télécommande filaire ou sans fil.

### [Fig 28]

Vue arrière de l'éclaté de l'appareil multifonctions complet.

### [Fig 29]

Vue de biais arrière de l'appareil multifonctions assemblé.

### [Fig 30]

La partie A représente une vue rapprochée de l'arrière du caisson (91) ainsi que de l'éclaté de la rallonge (101), son principe de fixation et une partie du cadre de guidage.

La partie B représente un éclaté en vue rapprochée de la rallonge (105) ainsi que son principe de fixation.

### [Fig 31]

Les vues A et B représentent une vue rapprochée des rallonges assemblées.

### [Fig 32]

Cette figure représente une vue du contenu du bloc appareil multifonctions (42) Le caisson (91) est surélevé.

### [Fig 33]

Cette vue représente un éclaté des composants permettant de connecter l'axe rotatif d'enroulement principal (119) au cube (145) du motoréducteur.

### [Fig 34]

Cette figure représente une vue rapprochée des éléments utilisés pour réaliser la connexion de l'axe rotatif d'enroulement principal (119) au cube (145) du motoréducteur.

### [Fig 35]

La partie A représente un éclaté des éléments utilisés pour connecter l'axe rotatif d'enroulement principal (119) au palier (116).

La partie B représente l'axe rotatif d'enroulement principal (119) connecté au palier (116).

### [Fig 36]

Cette figure représente une vue rapprochée de la pièce (118) assemblée par sa partie inférieure à l'axe rotatif d'enroulement principal (119). L'axe rotatif d'enroulement secondaire (120) est prêt à être glissé dans son logement (156).

### [Fig 37]

Cette figure représente une vue des différentes étapes d'enroulement d'un jeu gonflable.

### [Fig 38]

Cette figure représente un appareil multifonctions conçu selon un deuxième mode de réalisation. Dans cette représentation, l'appareil multifonctions utilise un cadre de guidage.

### [Fig 39]

Cette figure représente un appareil multifonctions conçu selon le deuxième mode de réalisation.

Dans cette représentation, l'appareil multifonctions est utilisé dans sa version sans cadre de guidage.

### [Fig 40]

Cette figure représente une vue de profil de l'appareil multifonctions conçu selon le deuxième mode de réalisation avec cadre de guidage.

### [Fig 41]

Cette figure représente une vue sans le caisson (163) de l'éclaté des éléments contenus à l'intérieur du bloc appareil multifonctions ainsi que l'extrémité de la rallonge (171).

ON remarque l'éclaté du point de connexion de la rallonge (171) avec le cadre (175) du châssis ainsi que l'éclaté de la connexion du cube plein (178) avec le cube creux (179).

### [Fig 42]

Cette figure représente une vue en coupe des éléments composant la rallonge (171) ainsi que ceux composant l'axe de transmission (177).

### [Fig 43]

Cette figure représente une vue rapprochée de l'éclaté du point de connexion de la rallonge (171) avec le cadre (175) du châssis.

### [Fig 44]

Cette figure représente le réducteur (170) ainsi que l'éclaté de sa connexion avec la rallonge (171) et l'axe (177) d'une part et l'éclaté de sa connexion avec les pièces qui protègent l'axe de sortie (199)

### [Fig 45]

Cette figure représente en A le réducteur (170) assemblé avec la rallonge (171) d'une part et avec le support (137) d'autre part

Elle représente en B la connexion du bloc appareil multifonction avec la rallonge (171) d'une part et la connexion du réducteur (170) avec la rallonge (171) d'autre part. La connexion du support (137) avec le réducteur (170) est également visible.

### [Fig 46]

Cette figure représente une vue rapprochée de la connexion de l'axe rotatif d'enroulement principal (119) à la roue (167) par le biais du support (154) et de l'axe (172). On remarque l'espace libre sur l'axe (172), disponible pour accueillir la barre (166).

### [Fig 47]

Cette figure représente une vue de l'actionneur linéaire utilisé pour faire tourner les roulettes pivotantes (161).

### [Fig 48]

Cette vue représente une vue de profil de l'appareil multifonctions utilisé sans cadre de guidage et un jeu gonflable à différentes stades d'enroulement

## Revendications

1. Revendication d'une invention qui consiste en un appareil multifonctions utilisable dans le domaine des jeux gonflables, loueurs de chapiteaux, entreprises d'événementiel, cirque..., **caractérisé par** :
• Le premier mode : fonctionnement en mode bloc appareil multifonctions (42) mobile en mode treuil est **caractérisé par** l'utilisation :
∘ D'un motoréducteur ayant un couple supérieur à 50 NM
∘ D'un axe (2) renforcé par le palier à roulement (3) ainsi que le cube (1) soudé au bout de l'axe (2).
∘ D'un variateur (22) qui contrôle la vitesse et le sens de rotation du motoréducteur.
∘ D'une poulie (4) solidaire de l'axe (2) qui permet de réaliser le pliage, l'enroulement et le chargement des jeux gonflables.
∘ D'un câble (8) fixé sur la poulie (4) qui permet de réaliser le pliage, l'enroulement et le chargement des jeux gonflables.
∘ D'une poulie (7) pour faire l'extraction des piquets.
∘ D'un câble (8) qui passe dans la poulie (7) et permet d'extraire des piquets.
∘ De moyens d'ancrage
∘ D'un caisson qui contient tous ces éléments, monté sur roulettes (31) dont les arrières sont articulées et freinées.
∘ Dans ce premier mode de fonctionnement, l'appareil multifonction est ancré et ne se déplace pas lors de l'enroulement, c'est le gonflable qui s'enroule en se rapprochant de l'appareil multifonctions (42).
• Le deuxième mode : fonctionnement en mode appareil multifonctions avec axe rotatif d'enroulement **caractérisé par** l'utilisation du bloc appareil multifonctions mobile (42) du premier mode auquel on rajoute :
∘ Dans la version originale du brevet :
▪ Un axe rotatif d'enroulement cylindrique (59) ou carré (74), (78), (79) ou double (81).
▪ Une sangle (60) qui se fixe sur l'axe rotatif d'enroulement (59) ou (74) ou (78).
▪ Un cadre composé des barres (63), (64), (65), disposées de manière à relier et consolider l'ensemble des composants et permettant de les guider.
▪ Des roulettes (31) dont les arrière sont pivotantes et freinées.
∘ Dans la version modifiée du brevet :
▪ Un axe rotatif d'enroulement principal (119)
▪ Un axe rotatif d'enroulement secondaire (120)
▪ Deux pièces métalliques (118) munies de deux emplacements creux chacune permettant de loger les deux axes rotatifs d'enroulement principal (119) et secondaire (120).
▪ Un support (137) constitué :
• D'un côté de trois parois (140) dans la partie qui accueille l'axe rotatif d'enroulement principal (119) et qui permettent de placer et enlever cet axe d'une façon rapide et ergonomique
• De l'autre côté de quatre parois qui forment le logement (138) pour accueillir le cube (145) du motoréducteur.
• Les deux côtés sont séparés par une plaque percée soudée sur les quatre parois, dont le rôle est de permettre la fixation du support (137) sur le cube (145).
▪ Un support (154) constitué :
• D'un côté de trois parois dans la partie qui accueille l'axe rotatif d'enroulement principal (119) et qui permettent de placer et enlever cet axe d'une façon rapide et ergonomique
• De l'autre côté d'un axe (153) qui permet de le raccorder au palier (116).
▪ Dans le premier mode de réalisation :
• Deux rallonges (101) et (105) munies chacune d'une ou deux roulettes (102) et (104), situées à l'arrière de l'appareil multifonctions.
▪ Dans le second mode de réalisation :
• Une rallonge (171) et un axe (177) à l'avant du bloc appareil multifonctions.
• Un réducteur (170) à renvoi d'angle à 90° avec sa roulette (168) situé à l'autre bout de la rallonge (171).
• Une roulette (167).
• La barre (166) rallongée.
▪ Dans le troisième mode de réalisation :
• En plus des éléments déjà rajoutés dans le second mode de réalisation, l'appareil est équipé d'un actionneur linéaire qui permet de guider l'appareil multifonctions à distance grâce à sa télécommande.
∘ Dans ce deuxième mode de fonctionnement, l'appareil multifonctions avec axe rotatif d'enroulement se déplace vers l'avant au fur et à mesure que le gonflable s'enroule. Le cylindre qui se forme avec le gonflable entraîne à sa suite l'appareil multifonctions avec axe d'enroulement rotatif.
• **Caractérisé par** ses quatre actions qui peuvent être toutes réalisées dans les deux modes de fonctionnement :
∘ Extraction des piquets qui servent à fixer les jeux gonflables au sol.
∘ Pliage des jeux gonflables.
∘ Enroulement des jeux gonflables.
∘ Chargement des jeux gonflables dans un camion.

2. Revendication d'un dispositif pour extraire les piquets du sol, plier, enrouler et charger dans un véhicule les jeux gonflables, composé d'un appareil multifonctions mobile (42) selon la revendication 1 utilisant un motoréducteur contenu dans un caisson sur roulettes
• **Caractérisé par** son couple supérieur à 50 NM
• **Caractérisé par** sa mobilité qui est réalisée par le moyen de roulettes (31). Les arrières sont freinées.
• **Caractérisé par** sa capacité à tourner et s'orienter facilement dans toutes les directions grâce aux roulettes arrière (31) qui sont pivotantes.
Selon d'autres modes de réalisation, la mobilité peut être obtenue par une remorque, un véhicule, une planche sur roulettes sur laquelle on aura fixé l'appareil multifonctions...

3. Revendication d'un dispositif pour plier, enrouler et charger les jeux gonflables dans un véhicule, utilisant l'appareil multifonctions (42) selon le premier mode de fonctionnement et nécessitant de rester sur place lorsqu'il est en fonctionnement, selon la revendication 1, il est **caractérisé par** l'utilisation de moyens d'ancrage.

4. Revendication d'un dispositif pour extraire les piquets, plier, enrouler et charger des jeux gonflables dans un véhicule, utilisant l'appareil multifonctions (42) fonctionnant selon le premier mode de fonctionnement et dont la rotation est générée par un motoréducteur selon la revendication 1, d'où sort un axe (2) **caractérisé par :**
• **Le fait que** l'axe (2) est relié dans son milieu à une poulie (4). L'axe (2) et la poulie (4) sont solidaires.
• La présence d'un cube carré (1) soudé à l'extrémité de l'axe (2).
∘ Ce cube carré (1) vient se loger dans l'axe rotatif d'enroulement cylindrique (59) par le biais de son extrémité carrée creuse (57) ou dans l'axe rotatif d'enroulement carré (74) ou (79) ou dans la pièce (82).
∘ Ce cube (1) permet de lier l'axe rotatif d'enroulement cylindrique (59) ou l'axe rotatif d'enroulement carré (74) ou (79) ou l'axe double (81) par le biais de la pièce (82) au bloc appareil multifonctions (42). Cette liaison peut être consolidée par l'utilisation d'une goupille (le).
∘ Ce cube (1) permet de transmettre la rotation du bloc appareil multifonctions (42) à l'axe rotatif d'enroulement (59), (74), (79) ou (81).

5. Revendication d'un dispositif pour extraire les piquets du sol, conçu selon trois modes de réalisations différents selon la revendication 1,
• Caractérisé selon le premier mode de réalisation :
∘ Par la présence d'une petite poulie (7) qui facilite le déplacement du câble (5).
∘ Par la présence des deux supports (6) de la poulie (7) qui se fixent à l'armature (21), (26) et qui en éloignent la poulie pour éviter que le piquet ne s'y coince lors de l'extraction.
∘ Par la présence d'un câble (5), qui est rattaché à la poulie (4) et qui passe sur la poulie (7) pour aller vers le piquet (35) enfoncé dans le sol.
∘ Selon ce premier mode de réalisation, l'opérateur place l'extracteur frontal au-dessus du piquet à extraire. Il y fixe un mousqueton et enroule le câble qui entraîne le piquet à sa suite et l'extrait du sol.
• Caractérisé selon le deuxième mode de réalisation par la présence d'une poulie latérale amovible (1A).
• Caractérisé selon le troisième mode de réalisation selon la version améliorée de l'invention par l'utilisation des pièces (100), (117) sur lesquelles sont fixés des accessoires (135), 139), (155) et qui permettent d'attacher des sangles.

6. Revendication d'un dispositif pour extraire les piquets, plier, enrouler et charger les jeux gonflables dans un véhicule, dont l'élément moteur est composé d'un motoréducteur mobile selon la revendication 1, pouvant tourner dans les deux sens et à des vitesses variables en fonction des besoins, **caractérisé par** l'utilisation d'un variateur (22), (126) et sa télécommande ou commande filaire. Il permet de faire tourner le motoréducteur dans un sens et dans l'autre mais également de contrôler sa vitesse de rotation.

7. Revendication d'un dispositif pour extraire les piquets du sol, plier, enrouler et charger les jeux gonflables dans un véhicule réalisé dans le second mode de fonctionnement, selon la revendication 1, caractérisé :
• Selon la version originale du brevet par l'utilisation d'un axe rotatif d'enroulement cylindrique (59) avec un embout carré creux soudé (57) ou carré (74) et une sangle (60) ou l'utilisation d'un axe rotatif d'enroulement double (81). La sangle (60) permet de fixer le gonflable sur l'axe rotatif d'enroulement et permettre ainsi son enroulement lors de la rotation de cet axe.
• Selon la version améliorée du brevet par l'utilisation d'un axe rotatif d'enroulement principal (119), couplé à un axe rotatif d'enroulement secondaire (120), raccordés entre eux par deux pièces (118).

8. Revendication d'un dispositif pour extraire les piquets du sol, plier, enrouler et charger jeux gonflables dans un véhicule réalisé dans le second mode de fonctionnement utilisant un moyen pour relier l'axe rotatif d'enroulement (59), (74), (79) à la barre (63) et faciliter sa rotation, mais également pour protéger l'axe (2) selon les revendications précédentes, **caractérisé par** l'utilisation de deux paliers à roulement (3) et (61).
• Selon un autre mode de réalisation le palier à roulement (61) est remplacé par une pièce unique remplissant son rôle ainsi que celui du cylindre amovible (62).
• Selon un autre mode de réalisation dans la version améliorée réalisée selon le second mode, le palier est remplacé par un roulement à billes (197) entouré de la flasque de sortie (193).

9. Revendication d'un dispositif pour extraire les piquets du sol, plier et enrouler les jeux gonflables réalisé dans le second mode de fonctionnement selon la revendication 1, utilisant un moyen de liaison et de consolidation des différentes parties composant l'appareil multifonctions avec axe rotatif d'enroulement ainsi que son guidage **caractérisé :**
• **Par** l'utilisation des barres (63), (64), (65).
• Par le fait que ces barres sont reliées les unes aux autres.
• Par le fait que la barre horizontale longue (64) ou courte (64b) du cadre est reliée au bloc appareil multifonctions (42) par le biais du cube creux (18). Cette liaison est solide et permet d'obtenir un ensemble cadre (63-65) et bloc appareil multifonctions (42) solidaires. Lorsque l'on fait bouger le cadre, le bloc appareil multifonctions (42) bouge aussi.
• Par le fait que la barre horizontale (63) du cadre est portée par des roulettes (31) dont l'arrière est pivotante. Ces roulettes sont fixées sur la barre (63) du cadre de consolidation et de guidage (63-65)
• Par le fait que le cadre (63-65) est relié et à l'axe rotatif d'enroulement (59), (74), (79), (81) par le biais de la barre horizontale (63), du palier à roulement (61) et du petit cylindre (62) ou par l'alternative composée des éléments suivants : pièce (69) qui remplace le petit cylindre mobile (62), pièce (70) qui remplace le palier (61) et pièce (71) qui permet de fixer cet ensemble sur le cadre (63). Cette liaison, rend solidaires le cadre (63-65) et l'axe rotatif d'enroulement (59), (74), (79), (81). L'axe rotatif d'enroulement conserve sa liberté de rotation.
• Par la présence de la barre (65), située à la bonne hauteur pour être tenue par l'opérateur et servir à guider l'appareil multifonctions.
• Par le fait que l'axe rotatif d'enroulement (59), (74) ou (79) est relié à son tour à l'appareil multifonctions (42) par le cube (1)
• L'ensemble de ces barres (63-65) est appelé le cadre ou cadre de guidage.
Dans la version améliorée du brevet, l'ensemble des barres constituant le cadre de guidage sont modifiées, renforcées et nommées (98), (103), (123), (113), (110) et (107).
L'appareil multifonctions dans son troisième mode de réalisation, est équipé d'un actionneur linéaire qui permet de réaliser le guidage à distance en utilisant une télécommande.

10. Revendication d'un dispositif pour extraire les piquets du sol, plier et enrouler les jeux gonflables réalisé dans le second mode de fonctionnement selon la revendication1, **caractérisé par** l'utilisation d'un cadre (63-65) ou selon la version améliorée (98), (103), (123), (113), (110) et (107). Ce cadre est démontable.

11. Revendication d'un dispositif pour enrouler les jeux gonflables réalisé dans le second mode de fonctionnement conçu selon le mode appareil multifonctions avec axe rotatif d'enroulement simplifié selon la revendication 1, caractérisé :
∘ Selon la version originale du brevet par l'utilisation du bloc appareil multifonctions (42) combinée avec l'axe rotatif d'enroulement (59), (74) ou (79) ou (81), la sangle (60) le palier à roulement (61) fixé sur une barre (63c) montée sur deux roulettes (31b) dont l'arrière est pivotante et le cylindre (62) qui consolide l'ensemble.
∘ Par l'absence des barres du cadre (63), (64), et (65)
∘ Selon la version améliorée du brevet par l'utilisation du bloc appareil multifonctions (42) combinée avec la rallonge (171) et l'axe (177), le réducteur (170), les axes rotatifs d'enroulement principal (119) et secondaire (120), la roue (167) et toutes les pièces servant à raccorder les différents éléments : les supports (137) et (154) avec son axe (172), les pièces (100) et (117).
∘ Par l'absence des barres du cadre de guidage

12. Revendication d'un dispositif pour extraire les piquets du sol, plier et enrouler les jeux gonflables réalisé dans le second mode de fonctionnement dans la version du brevet améliorée selon la revendication1 **caractérisé par** l'utilisation de deux pièces (118) qui permettent de lier l'axe rotatif d'enroulement principal (119) à l'axe rotatif d'enroulement secondaire (120).

13. Revendication d'un dispositif pour extraire les piquets du sol, plier et enrouler les jeux gonflables réalisé dans le second mode de fonctionnement dans la version du brevet améliorée visant à faciliter le montage et le démontage de l'axe rotatif d'enroulement principal (119) sur l'appareil multifonctions selon la revendication1 **caractérisé par** l'utilisation de deux supports le support (137) et le support (154).
Le support (137) est constitué :
• D'un côté de trois parois (140) dans la partie qui accueille l'axe rotatif d'enroulement principal (119) et qui permettent de placer et enlever cet axe d'une façon rapide et ergonomique
• De l'autre côté de quatre parois qui forment le logement (138) pour accueillir le cube (145) du motoréducteur.
• Les deux côtés sont séparés par une plaque percée soudée sur les quatre parois, dont le rôle est de permettre la fixation du support (137) sur le cube (145).
Le support (154) est constitué :
• D'un côté de trois parois dans la partie qui accueille l'axe rotatif d'enroulement principal (119) et qui permettent de placer et enlever cet axe d'une façon rapide et ergonomique
• De l'autre côté d'un axe (153) qui permet de le raccorder au palier (116).

14. Revendication d'un dispositif pour extraire les piquets du sol, plier et enrouler les jeux gonflables réalisé dans le second mode de fonctionnement dans la version du brevet améliorée visant à agrandir la longueur de l'appareil multifonctions selon la revendication1 **caractérisée par** l'utilisation :
• Dans le premier mode de réalisation :
∘ De deux rallonges (101) et (105) munies chacune d'une ou deux roulettes (102) et (104), situées à l'arrière de l'appareil multifonctions.
• Dans le second mode de réalisation :
∘ D'une rallonge (171) avec ses renforts (173) et moyens de fixation : deux pièces métalliques épaisses (174) et (188). La rallonge est placée à l'avant du bloc appareil multifonctions.
∘ D'un axe (177) avec ses moyens de connexion : la clavette (184) et le cube plein (178). L'axe (177) est placé à l'intérieur de la rallonge (171).
∘ D'un réducteur (170) à renvoi d'angle à 90° avec sa roulette (168) situé au bout de la rallonge (171).

15. Revendication d'un dispositif pour extraire les piquets du sol, plier et enrouler les jeux gonflables réalisé dans le second mode de fonctionnement dans la version du brevet améliorée selon la revendication1 **caractérisée par** l'utilisation :
• Dans le premier mode de réalisation de la combinais d'un moteur électrique (124) associé à une combinaison de deux réducteurs (128) et (130) reliés entre eux par le biais d'une flasque de sortie (129).
• Dans le second mode de réalisation d'un moteur électrique (124) relié à un réducteur coaxial (181) et son cube creux de connexion (179) combinés à un deuxième réducteur (170). Ce dernier est à renvoi d'angle à 90°. La liaison entre ces deux réducteurs est réalisée :
∘ Par le biais de l'axe (177) et son cube plein (178) qui se connecte au cube creux (179) du réducteur coaxial (181) d'un côté.
∘ Par le biais de l'axe (177) et sa clavette (184) qui se connectent au réducteur (170) par le biais du creux qui y est aménagé à cet effet de l'autre côté.
